# FASCICULE DE BREVET EUROPEEN

(11) **EP 3 119 735 B1**
(45) Date de publication et mention de la délivrance du brevet: **27.03.2019**
(21) Numéro de dépôt: 15719775.7
(22) Date de dépôt: 17.03.2015
(51) Int. Cl.: C06B 23/00, C06B 47/14, F42D 1/10, B65H 75/44

(54) **INSTALLATION DE PRODUCTION D'EXPLOSIF PAR MELANGE AVEC UN REACTIF DE GAZEIFICATION**
ANLAGE ZUR ERZEUGUNG EINES SPRENGSTOFFS DURCH MISCHUNG MIT EINEM VERGASUNGSREAGENZ
FACILITY FOR PRODUCING AN EXPLOSIVE BY MIXING WITH A GASIFICATION REAGENT

(30) Priorité: 21.03.2014 FR 1452356
(43) Date de publication de la demande: 25.01.2017
(73) Titulaire: Nitrates&Innovation, 75008 Paris (FR)
(72) Inventeur: JAUFFRET, Gilles, 84800 Lagnes (FR); GENRE, Cédric, 13560 Senas (FR); HUMBERT, Didier, 13310 Saint Martin de Crau (FR)
(74) Mandataire: Domange, Maxime
(86) Numéro de dépôt international: PCT/FR2015/050645
(87) Numéro de publication internationale: WO 2015/140461

(56) Documents cités:
- EP-A1- 0 612 971
- WO-A1-97/05361
- WO-A1-97/24298
- WO-A1-2014/123562
- CN-U- 203 212 502
- FR-A5- 2 131 329
- US-A- 4 099 542
- US-A- 5 411 105
- US-A- 5 524 523
- US-A1- 2003 029 346

## Description

La présente invention concerne le domaine de la préparation et mise en oeuvre des produits explosifs notamment des émulsions explosives utilisées dans l'industrie d'extraction de matière première et minière.

Ces produits sont systématiquement constitués à partir d'une émulsion de base dite inverse ou « eau dans huile » aussi appelée « matrice » obtenue par un mélange de :
- une phase continue organique, constituée mélange de divers combustibles tel que huiles minérales, gasoil, et
- une phase aqueuse discontinue constituée de divers sels comburants en solution aqueuse.

Les matières premières comburantes les plus fréquemment utilisées dans cette industrie sont : le nitrate d'ammonium, le nitrate de sodium, le nitrate de calcium. En ce qui concerne les combustibles il s'agit du gasoil soit pur soit en mélange avec des huiles minérales neuves ou usagées, notamment d'huile moteur recyclée.

Pour conférer à ce mélange des caractéristiques de détonation améliorée, il faut, de manière connue, disperser en son sein de manière homogène des « porosités ». A ce jour, la méthode majoritairement employée dans l'industrie pour la sensibilisation des émulsions vrac ou en cartouches est la gazéification par voie chimique. Cela consiste à générer chimiquement et de manière la plus homogène possible des bulles de gaz dans le milieu. Les « porosités » ainsi obtenues vont former des points chauds, initiateurs de la détonation et ainsi contribuer à entretenir la propagation d'une onde de choc issue du système d'amorçage.

Il existe d'autres moyens, bien connu pour créer ces « porosités » dans l'émulsion. On peut notamment disperser des corps creux de petite taille, comprise entre quelques dizaines et quelques centaines de microns. On peut citer parmi ceux-là les microbilles de verre, les billes de polymères thermoplastiques ou de polystyrène expansées.

La présente invention concerne la fabrication de charges explosives à partir d'une émulsion ou matrice que l'on sensibilise par mélange avec des réactifs qui réagissent avec l'émulsion et génèrent une gazéification par voie chimique.

Plus particulièrement, mais de manière non limitative, pour réagir avec de l'ammonium de la dite matrice émulsion (ci-après M), on met en oeuvre un réactif de gazéification (ci-après R) à base de nitrite de sodium ou équivalent en présence d'un catalyseur tel qu'un acide, notamment de l'acide acétique de la réaction chimique suivante :

Cette réaction chimique génère de l'azote gazeux qui conduit à une diminution de la densité finale du produit de mélange obtenu. Généralement on passe d'une densité initiale di de la matrice M di=1 à 2 que l'on diminue à une valeur dj= 0.5 à 1.5 en fonction de la proportion de réactif R/M, typiquement di=1.4 et dj= 1.2 à 0.9.

Dans la suite du texte on entend ici par matrice ou émulsion, l'émulsion elle-même complétée par un composant catalyseur et de préférence aussi de l'eau pour servir de lubrifiant faciliter le déplacement de l'émulsion visqueuse au sein de la conduite de chargement.

En effet, la présente invention concerne plus particulièrement la mise en oeuvre de ces produits au sein d'un trou dans lequel on place une charge d'amorçage et un fil de détonateur et dans lequel les produits explosifs (mélange émulsion + réactif de gazéification) sont transférés à l'aide d'une conduite flexible de chargement.

Dans EP0338707, on décrit une installation dans laquelle on mélange les deux composants émulsion et réactif de gazéification au niveau d'une sorte de lance rigide ou pistolet que l'on introduit en petites quantités dans un trou. Il ne s'agit pas d'une installation dans laquelle les produits sont stockés à distance en plus grandes quantités dans un camion et transférées à l'aide de tuyau(x) déroulé(s) depuis un enrouleur jusqu'à un trou de charge. Ce type d'installation ne peut être utilisé que pour charger des trous de petits diamètres (inferieurs à 50mm) comme il est insisté à plusieurs reprises dans ce document. Cette installation ne convient donc pas pour charger des trous avec des produits stockés à distance dans un camion et transférées au trou de charge à l'aide d'un tuyau déroulé depuis un enrouleur. En outre, les deux composants (émulsion et réactif de gazéification) sont introduits avec une pompe à deux corps et deux pistons laquelle ne permet pas de faire varier la proportion relative de deux composants dans le mélange en cours de remplissage du trou.

La présente invention concerne plus particulièrement un procédé dans lequel on réalise le mélange de l'émulsion et des réactifs de porosité sur le site de mise en oeuvre de l'explosif et plus particulièrement dans un trou, notamment un trou de mine, que l'on alimente en charge explosive à l'aide d'une conduite de transfert depuis une installation où est fabriqué et/ou stockés la matrice émulsion à distance du trou. Typiquement le trou présente une profondeur de 5 à 30m et un diamètre de 5 à 50 cm.

La matière première de base, la matrice émulsion, peut être produite sur site par une usine modulaire telle que décrite dans PCT/FR2014/050032 ou par l'intermédiaire d'installation mobile dénommée UMFE (Unité Mobile de Fabrication d'Explosif) donc des camions transportant des matériels utiles pour la fabrication qui se rendent sur le site d'utilisation (mines, carrières ou chantier de Travaux Publics) pour la production d'explosif.

Le transfert et le mélange des 2 composants, émulsion d'une part et réactif de gazéification d'autre part pose un certain nombre de difficultés suivantes.

Habituellement, comme dans WO 97/24298 et EP 612971, les réactifs et catalyseur sont introduits ensemble et mélangés avec la matrice émulsion dans un mélangeur statique en amont de la conduite de chargement dont l'extrémité avale est introduite dans le trou de mines pour y transférer par pompage le produit explosif. La raison en est qu'il est ainsi possible de véhiculer le mélange dans une seule conduite que l'on déroule à partir d'un tambour d'enroulement à son extrémité amont situé à distance du trou typiquement de 30 à 100 m. D'autre part, on évite ainsi de placer à l'intérieur du trou des pièces métalliques tel que le mélangeur statique lequel par l'encombrement qu'il génère, gênerait ou rendrait plus difficile les manipulations dans le trou et surtout pour éviter des chocs avec le massif rocheux de ma paroi du trou pouvant provoquer des étincelles à proximité de la charge d'amorçage et/ou pouvant au contact du fil de détonateur endommagé celui-ci.

Dans US 5 524 523, on décrit une installation de transfert des composants jusque dans le trou avec un conduit 12 contenant 3 tuyaux disposés côte à côte, parallèlement, un premier le tuyau 16 d'alimentation en en émulsion de base déjà en mélange avec un réactif de gazéification dénommé « gassing solution », les autres tuyaux servant à apporter d'autres additifs comme des produits dits de bourrage (« stemming »). Dans US 5 524 523, émulsion et réactif de gazéification sont donc transférés déjà en mélange (non séparément) dans le même conduit 16 avant d'être introduits dans un mélangeur statique situé en sortie à l'extrémité avale du conduit 20 au sein duquel le mélange et la réaction des deux composants est achevée.

Cette introduction des deux composants ensemble (émulsion et réactif de gazéification) en amont d'une même conduite présente cependant plusieurs inconvénients. La gazéification commence après l'introduction du réactif de gazéification et le mélange commence à être explosif à partir de l'introduction du réactif de gazéification donc dans la conduite de transfert ce qui crée des contraintes de montée en pression dans la conduite et des risques au regard de la sécurité car la conduite est remplie d'explosif. En outre, on ne peut pas faire varier la densité en temps réel en cours de remplissage du trou, car il y a une quantité relativement importante et indéterminable de façon fiable de produit contenue dans la conduite à prendre en compte. Et, de ce fait, si on veut faire varier la densité en temps réel du produit final arrivant dans le trou, en fonction de la puissance de l'explosion à produire, comme c'est le cas en pratique, il y a une quantité incertaine de réactif contenue dans la conduite difficile à estimer. Il n'est donc pas possible de contrôler de façon fiable et précise la valeur de la densité du produit arrivant dans le trou à partir de la composition introduite du fait de la diminution de la densité dans la conduite.

CN 203 212 502 décrit une installation de production *in situ* de produits explosifs comprenant un tambour enrouleur avec un tuyau simple pour charger un trou de forage avec le produit explosif.

Un autre problème à la base de la présente invention concerne la mise en oeuvre de produits explosif de mélange de densités différentes au cours du remplissage selon la profondeur du trou ou entre des trous différents. En pratique, il est avantageux de pouvoir réaliser un produit de densité plus élevée, environ 1.2 dans le fond du trou et une densité allégée d'environ 0.8 au sommet de la colonne. En effet, le fond de trou est plus difficile à détruire et requiert davantage d'énergie volumique explosive que les parties supérieures, et une d'explosion optimale dans un trou de mine que l'énergie explosive en colonne. D'autre part, le massif rocheux à détruire varie dans sa composition et son volume entre le trou de mine et la surface libre, selon la profondeur et aussi du fait des déviations résultant de l'inclinaison du trou de forage sensiblement cylindrique, et d'un trou à l'autre du fait des inclinaisons différentes variables de 0 à 25° des dits trous et de l'hétérogénéité de la composition massif rocheux.

La justification de faire un produit explosif plus faible en densité est aussi de diminuer le coût de revient du tir car si la densité diminue, cela signifie qu'il y a moins de masse de produit et donc un cout moindre de produit explosif.

Il est donc avantageux de pouvoir adapter l'énergie de l'explosif au massif rocheux de manière simple.

US 2003/029346 et WO 97/24298 décrivent un procédé de production de de produits explosifs par mélange d'une émulsion et d'un réactif de gazéification. Dans US 2003/029346 et WO 97/24298, il est mentionné de faire varier les quantités relatives d'une émulsion et d'un réactif de gazéification en vue de faire varier la densité du mélange obtenu. Toutefois, dans US 2003/029346, les modalités de transfert du produit explosif et/ou de des deux composants (émulsion et réactif de gazéification) ne sont pas abordées. En outre, les deux composants (émulsion et réactif de gazéification) sont mélangés à la main (« hand-held mixer ») à l'exemple 1 ou à l'aide d'une buse de pulvérisation («spray nozzle ») à l'exemple 2). Et, dans WO 97/24298, on décrit une installation embarquée sur un camion (« mobile manufacturing unit »), sur lequel les deux composants (émulsion et réactif de gazéification) sont transférés séparément vers un mélangeur statique embarqué sur le camion avant de transférer le produit explosif obtenu via un unique tuyau souple vers un trou de mine. Cette introduction des deux composants ensemble (émulsion et réactif de gazéification) en amont et transfert au sein d'une même conduite présente cependant les inconvénients explicités ci-dessus.

En conséquence, dans ces documents US 2003/029346 et WO 97/24298, on ne décrit pas les conditions de mise en oeuvre pour permettre de changer de façon précise et fiable, en temps réel, la densité du produit final en sortie de la conduite de transfert dans le trou en cours de remplissage sans avoir à purger et/ou sortir le tuyau du trou.

En effet, dans la technique antérieure, comme dans US 2003/029346 et WO 97/24298, la production de lots produit explosif de densités différentes n'est pas possible sans sortir le tuyau et purger le tuyau de chargement véhiculant sur une longue distance de produit explosif mélangé en amont à une distance relativement importante du trou. Selon le procédé standard, il faut donc faire des remplissages successifs de produits ayant des densités différentes en sortant le tuyau du trou et en le purgeant entre deux procédures de remplissage dans le même trou pour évacuer le produit explosif ayant une densité différente avant de produire un produit de densité différente pour éviter les mélanges de produits de densité différentes. Ceci est trop contraignant en temps et donc ne peut pas en pratique être réalisé. Donc avec le dispositif mis en oeuvre classiquement, on réalise un produit à densité moyenne 1.2 pour toute la charge d'explosif. Il y a donc trop d'énergie volumique (produit de la densité et de l'énergie massique) consommée dans la colonne alors qu'une énergie explosive plus élevée au fond du trou et moins élevée en hauteur serait préférable.

Il est donc très avantageux de pouvoir faire varier la densité du produit dans un même cycle de production en temps réel de façon précise et faible.

Dans WO2008/039823, on décrit une installation dans laquelle on transfère les deux composants dans deux tuyaux séparés avec un tuyau externe hélicoïdal entourant le tuyau central principal de plus grand diamètre. L'extrémité avale du petit tuyau traverse la paroi et rejoint l'intérieur du plus grand tuyau de manière à ce que leurs extrémités avales coaxiales débouche dans une même buse. Ainsi on peut mélanger les deux composants le plus proche possible du trou dans une buse externe de mélange.

Mais, ce mode de réalisation présente les inconvénients suivants. Tout d'abord, ce tuyau complexe à composante hélicoïdale est relativement couteux et fragile. En effet, en particulier, le tuyau externe contenant le produit le plus dangereux à savoir le réactif de gazéification est exposé en partie externe du tuyau laquelle subit fatigue et usure du fait de frottements contre les parois du trou, lors de son enroulement et déroulement et manipulation dans le trou. D'autre part, en pratique, on est amené à raccourcir régulièrement l'extrémité avale du tuyau laquelle se dégrade du fait frottements dans le trou lors des mises en place et retrait notamment par enroulement depuis un tambour d'enroulement à son extrémité amont. Or, l'arrivée du tuyau de transfert de réactif R à l'intérieur du tuyau d'amenée de la matrice M est incompatible avec le raccourcissement du tuyau à cette position. D'autre part encore, le réactif de gazéification doit être véhiculé sur un trajet hélicoïdal et donc sur une plus longue distance de tuyau que le tuyau central rectiligne de l'émulsion du fait de la disposition hélicoïdale du tuyau périphérique ce qui requiert des pertes de charge et donc force de pompage plus importantes.

Enfin, aucune disposition n'est décrite dans la technique WO 2008/039823 pour gérer la quantité respective de réactif et d'émulsion de base ou matrice ni leur mélange intime dans un mélangeur statique qui ne soit pas exposé dans le trou.

FR 2 131 329 décrit un procédé pour faciliter le transfert d'un explosif visqueux dans une cavité, en véhiculant deux matières fluides dans des tuyaux coaxiaux pour former un dit explosif visqueux par mélange dans un mélangeur statique à son extrémité avale. Dans FR 2 131 329, le tuyau n'est pas mis en oeuvre à partir d'un tambour sur lequel il est enroulé à une extrémité puis déroulé. L'alimentation et la mise en oeuvre de tuyaux coaxiaux susceptibles d'être enroulés et déroulés sur un tambour soulèvent des difficultés à cause des torsions des dits tuyaux lors des enroulements et déroulements de dits tuyaux sur ledit enrouleur notamment des torsions au niveau des parties de tuyaux non enroulées en amont du tambour car ces parties de tuyaux sont entrainées en rotation sur elles-mêmes par rapport audit axe de rotation dudit tambour.

Dans FR 2 131 329, il n'est pas mentionné de mélanger une émulsion explosive avec un réactif de gazéification ni a fortiori de faire varier la densité du mélange obtenu en continu et en temps réel en cours de dépose et remplissage d'un trou de mine en contrôlant les quantités relatives de réactif et d'émulsion mises en oeuvre.

Dans WO 2014/123562 non publié à la date de priorité de la présente demande, on décrit une installation et un procédé dans lesquels on véhicule une émulsion et un réactif de gazéification dans un ensemble de deux tuyaux séparés mais solidarisés entre eux depuis un tambour d'enroulement sur un camion jusqu'à une buse 90 coopérant avec un mélangeur statique 60 disposés à l'extérieur de l'extrémité avale des tuyaux au niveau d'un trou de mine à remplir en produit explosif. Les complications de torsions des deux tuyaux sont résolues en mettant en oeuvre deux tuyaux solidarisés entre eux sur toute leur longueur. Sur la figure 2, le petit tuyau est inclus dans l'épaisseur du grand tuyau.

Ce mode de réalisation présente les inconvénients suivants. Tout d'abord, ces tuyaux solidarisés entre eux sur toute leur longueur sont relativement couteux et fragile. En effet, en particulier, le petit tuyau contenant le produit le plus dangereux à savoir le réactif de gazéification est peu protégé du fait qu'il est inclus dans l'épaisseur du grand tuyau véhiculant l'émulsion. Or, ce grand tuyau subit fatigue et usure du fait de frottements contre les parois du trou, lors de son enroulement et déroulement et manipulation dans le trou. D'autre part, l'arrivée du tuyau de transfert de réactif en périphérie du tuyau d'amenée de la matrice émulsion requiert la mise en oeuvre d'une buse de raccordement 90 et d'un mélangeur statique 60 disposés à l'extérieur des tuyaux à leur extrémité avale et donc constituant des pièces métallique exposées dans le trou. Or, il est souhaitable d'éviter de placer à l'intérieur du trou des pièces métalliques tel que le mélangeur statique lequel peut donner lieu à des chocs avec le massif rocheux de la paroi du trou pouvant provoquer des étincelles à proximité de la charge d'amorçage et/ou pouvant au contact du fil de détonateur endommagé celui-ci. Enfin, aucune disposition n'est décrite dans WO 2014/123562 pour gérer de façon fiable la variation précise des quantités respectives de réactif et d'émulsion de base ou matrice notamment en sortie du petit tuyau.

Le but de la présente invention est donc de fournir une installation et un procédé de production de produit explosif améliorés comprenant la mise en oeuvre de conduites flexibles de chargement dans un trou depuis un tambour sur lequel elles sont enroulées qui soient plus adaptés et donc plus fiables, plus sécurisés et plus simples à réaliser et mettre en oeuvre d'une part et qui permettent de :
- mettre les deux composants en contact optimal l'un avec l'autre pour mélanger au niveau d'un mélangeur statique dans le trou en aval de la conduite de transfert déroulée depuis un tambour enrouleur,
- raccourcir sans difficultés les conduites de transfert lorsque leurs extrémités se dégrade par usure et frottement dans le trou, et
- changer de façon fiable et précise , en temps réel la densité du produit final en cours de chargement et production en sortie de la conduite de transfert dans le trou en cours de remplissage du trou en continu sans avoir à purger et/ou sortir le tuyau du trou, et
- tout en évitant les risques générer par la présence éventuelle de pièce métallique exposée non protégées dans le trou.

Pour ce faire, la présente invention fournit une installation de production in situ de produit explosif par mélange (a) d'un produit visqueux, dénommé matrice, comprenant une émulsion inverse d'une phase aqueuse de comburant et phase huileuse de combustible et (b) un produit liquide contenant un composé chimique apte à réagir avec la dite matrice pour en augmenter le caractère explosif par gazéification, dénommé réactif de gazéification, la dite installation comprenant au moins :
- un premier réservoir contenant la dite matrice à base de dite émulsion explosive, et
- un deuxième réservoir contenant ledit réactif de gazéification, et
- un premier circuit de transfert de dite matrice comprenant au moins un premier tuyau au moins en partie flexible coopérant avec une première pompe et une première vanne, apte à transférer la dite matrice séparément jusqu'à un premier mélangeur, de préférence un premier mélangeur statique, et
- un deuxième circuit de transfert de dit réactif de gazéification comprenant au moins un deuxième tuyau au moins en partie flexible coopérant avec une deuxième pompe et une deuxième vanne, apte à transférer le dit réactif de gazéification séparément jusqu'au dit premier mélangeur, et
- le dit deuxième tuyau est disposé entièrement à l'intérieur du premier tuyau formant un ensemble de tuyaux coaxiaux, ledit premier dispositif de mélange étant disposé à l'intérieur du premier tuyau à son extrémité avale, ledit deuxième tuyau se terminant juste en amont dudit premier mélangeur.

On comprend que le diamètre externe du dit deuxième tuyau est inférieur au diamètre interne du dit premier tuyau de sorte que la dite matrice est véhiculée sans contact avec le réactif de gazéification, dans l'espace annulaire entre les deux tuyaux d'une part, et d'autre part le flux de matrice permet de disposer le deuxième tuyau sensiblement coaxialement au premier tuyau sans qu'il soit besoin de centraliseur, le réactif de gazéification étant véhiculé séparément sans contact avec la matrice jusqu'à ce qu'il débouche dans le mélangeur statique au sein duquel un mélange intime des deux produits est réalisé pour produire le produit explosif en sortie du mélangeur statique à l'extrémité avale du premier tuyau.

Dans la présente description, on entend par « amont » et « aval », la position en référence au sens d'écoulement des fluides au sein des tuyaux depuis les réservoirs vers le premier mélangeur et vers la sortie débouchant dans le trou de dépose du produit explosif en sortie de premier mélangeur.

On comprend que -en opération- l'extrémité aval de l'ensemble de tuyaux coaxiaux est inséré dans un trou destiné à être rempli de produit explosif sortant dudit premier mélangeur.

Ainsi, d'une part, seul le premier tuyau est en contact avec l'extérieur et notamment les parois du trou pendant les opérations protégeant les autres matériel et évitant notamment d'endommager le fil de détonateur entre autres ; et, d'autre part, on peut en contrôlant les débits relatifs de matrice et réactif de gazéification contrôler quasiment en temps réel la densité du produit explosif obtenu, au fur et à mesure du remplissage du trou en continu et donc faire varier la densité du produit explosif , à savoir sa puissance explosive selon la profondeur à laquelle il est disposé dans le trou ou d'un trou à l'autre dans différents trous comme explicité ci-après en liaison avec le procédé selon l'invention.

On entend ici, de manière connue de l'homme de l'art, par « mélangeur statique », un dispositif contenant des éléments mécaniques aptes à créer une modification dans le mouvement d'un fluide en mouvement le parcourant créant des mouvements tourbillonnaires permettant le mélange sans apport d'énergie pour déplacer lesdits éléments mécaniques autre que celle apportée par le mouvement du fluide. Le plus souvent les mélangeurs statiques consistent en tube contenant une ou plusieurs structures tridimensionnelles favorisant l'apparition de tourbillons lors du passage d'un flux de fluide dans la direction longitudinal du tube.

Plus particulièrement, l'ensemble de tuyaux coaxiaux est relié à un tambour enrouleur, et est enroulé au moins en partie ou apte à être enroulé sur ledit tambour enrouleur, l'extrémité avale de l'ensemble de tuyaux coaxiaux étant disposé dans ou au-dessus d'un trou pour explosion, de préférence un trou de forage sensiblement cylindrique dans lequel on a placé une charge d'amorçage d'explosif et un détonateur relié en surface par un fil de détonateur.

Typiquement, on met en oeuvre un tambour enrouleur de 30 à 80cm de diamètre pour 10 tours d'enroulement de tuyaux de 30 à 100m de long avec des diamètres externes de premier tuyau de 30 à 50mm et diamètres internes de 25 à 40mm et diamètres externes de deuxième tuyau de 5 à 15 mm avec un diamètre internes de 3 à 10mm.

Selon la présente invention, les dits premier et deuxième tuyaux sont connectés coaxialement l'un à l'autre à leurs extrémités amont par une première pièce de connexion comprenant un manchon à paroi cylindrique externe et une pièce coudée interne, la dite première pièce de connexion étant de préférence solidaire d'un tambour enrouleur sur lequel est enroulé au moins en partie ou apte à être enroulé le dit ensemble de tuyaux coaxiaux, la dite première pièce de connexion comprenant :
- un premier orifice d'entrée, formant une ouverture amont dudit manchon et disposée axialement dans une direction longitudinale (XX') la paroi cylindrique dudit manchon, ledit premier orifice d'entrée étant relié à une partie, de préférence une partie rigide, du dit premier circuit de transfert de dite matrice, et
- un deuxième orifice d'entrée, disposé latéralement au niveau de la paroi cylindrique dudit manchon, formant une ouverture amont de la dite pièce coudée traversant la paroi cylindrique dudit manchon et disposée perpendiculairement à la dite direction longitudinale (XX'), ledit deuxième orifice d'entrée étant relié à une partie, de préférence une partie rigide, du dit deuxième circuit de transfert de dit réactif de gazéification, et

- un premier orifice de sortie, formant une ouverture avale dudit manchon et disposée axialement dans ladite direction longitudinale (XX') de la paroi cylindrique dudit manchon, ledit premier orifice de sortie étant relié par un premier raccord à joints tournants à l'extrémité amont d'une partie rigide dudit premier tuyau en amont d'un dit tambour enrouleur, et
- un deuxième orifice de sortie, disposé axialement dans ladite direction longitudinale (XX') de la paroi cylindrique dudit manchon, formant une ouverture avale de la dite pièce coudée à l'intérieur dudit manchon, ledit deuxième orifice de sortie étant relié par un deuxième raccord à joints tournants à l'extrémité amont du dit deuxième tuyau de transfert de dit réactif de gazéification.

On comprend qu'en amont de la dite première pièce de connexion les dits premier et deuxième circuits sont séparés et s'étendent depuis les dits premier et deuxième réservoirs dans des directions différentes et la dite première pièce assure la connexion coaxiale des deux premier et deuxième tuyaux en aval de celle-ci, les deux flux de dite matrice et dit réactif restant toutefois séparés jusqu'au premier mélangeur. Ledit premier tuyau ou tuyau externe est solidarisé au dit deuxième tuyau ou tuyau interne seulement au niveau d'une pièce de connexion et alimentation en amont du dit tambour décrite ci-dessus.

Selon la présente invention, la fixation des extrémités amont des dits premier et deuxièmes tuyaux sur les dits premier et deuxième orifices de sortie de la dite première pièce de connexion se fait par l'intermédiaire de deux premier et respectivement deuxième raccords à joints tournants autorisant chacun séparément la rotation sur elle-même par rapport audit axe longitudinal (XX') des extrémités amont des dits premier et respectivement deuxième tuyaux, les dits première pièce de connexion et dits raccords à joints tournants étant disposés en amont d'un dit tambour enrouleur de sorte que les dits premier et deuxième orifices de sortie sont disposés dans l'axe de rotation XX' du dit tambour.

Cette caractéristique est particulièrement avantageuse car elle évite les torsions des dits premier et deuxième tuyaux lors des enroulements et déroulement de dits tuyaux sur ledit enrouleur lorsque les parties amont non enroulées des dits tuyaux sont entrainées en rotation sur elle-même par rapport audit axe de rotation dudit tambour de façon différentiée.

Les raccords du type dénommé « raccord à joints tournants » sont bien connus de l'homme de l'art, et sont constitués essentiellement de deux pièces reliées entre-elles par des joints toriques et des jeux de roulements à billes autorisant le mouvement rotatif de l'une d'elles par rapport à l'autre autour d'un axe commun, chaque pièce étant apte à être raccordée à un élément distinct. Ici, il s'agit d'une pièce tubulaire de raccord apte à être raccordée à des éléments tubulaires.

On comprend que la fixation des extrémités des différents tuyaux sur la dite première pièce de connexion, éventuellement sur dits raccords à joints tournants, se fait par l'intermédiaire de raccord rigide.

Plus particulièrement, le dit deuxième tuyau comprend à son extrémité avale, à l'intérieur du dit premier tuyau, un clapet apte à s'ouvrir et laisser le flux de dit réactif de gazéification sous la pression dudit flux lorsque la deuxième pompe est actionnée et apte à rester fermer et empêcher des fuites de réactif de gazéification lorsque la deuxième pompe est désactivée.

Cette caractéristique est importante pour permettre un contrôle fiable et précis de la variation en temps réel en cours de remplissage du trou de la densité du produit explosif obtenu par mélange de ladite matrice et du dit réactif de gazéification.

Plus particulièrement, selon d'autres caractéristiques:
- le dit premier tuyau comprend au moins une partie rigide coudée de premier tuyaux assemblée à une partie flexible de premier tuyau de manière étanche et réversible par un collier, ladite partie rigide coudée s'étendant en partie en amont du dit tambour et étant solidaire de celui-ci et apte à être entrainée en rotation autour de l'axe de rotation dudit tambour lorsque ledit tambour est actionné en rotation, ladite partie flexible de premier tuyau étant apte à être enroulée autour du dit tambour, et
- ledit deuxième tuyau comprend deux parties flexibles reliées entre elles par un raccord étanche et réversible rigide du type à union double, la partie flexible de dit deuxième tuyau disposée en amont du dit raccord du type union double étant plus courte que la partie flexible de dit deuxième tuyau disposée en aval, ledit raccord du type à union double étant disposée au niveau du dit tambour ou en amont de celui-ci, de préférence à proximité du dit collier.

Ainsi, lorsque l'on veut raccourcir le dit deuxième tuyau du fait du raccourcissement réalisé à l'extrémité avale du premier tuyau lorsque celui-ci est usé et endommagée, il est aisé d'ouvrir le premier tuyau au niveau du dit collier en amont du tambour, de dérouler l'ensemble de tuyaux coaxiaux, et de sortir la partie avale de dit deuxième tuyau pour la raccourcir ; et ceci sans avoir à désaccoupler la partie amont du deuxième tuyau flexible au niveau du raccord à joint tournant ni sortir ledit premier mélangeur.

On peut aussi- lorsque l'on veut faire fonctionner une installation sans variation de densité - sortir complètement le deuxième tuyau, obturer ledit deuxième, orifice d'entrée et connecter une dérivation du deuxième circuit d'arrivée de réactif de gazéification sur le dit premier circuit en amont d'un deuxième mélangeur en amont dudit tambour. Il n'y a plus dans ce cas de circulation coaxiale de matrice et réactif de gazéification.

Les raccords du type dénommé à « union double » sont bien connus de l'homme de l'art, et sont constitués essentiellement de l'assemblage d'au moins trois paires de pièces de raccordement male/femelle fonctionnant par liaisons démontables.

Plus particulièrement, une butée tubulaire creuse comprenant une ouverture centrale longitudinale est disposée de manière amovible à l'extrémité avale du premier tuyau pour retenir le dit premier mélangeur à l'intérieur du premier tuyau en laissant passer le produit explosif par l'ouverture centrale de la dite butée, un filetage sur une paroi externe cylindrique permettant de visser et ainsi fixer de manière amovible la dite butée contre la paroi interne dudit premier tuyau, de préférence à l'aide d'une clé de vissage apte à coopérer avec l'extrémité avale de ladite ouverture centrale longitudinale pour visser à l'intérieur dudit premier tuyau ou dévisser la dite butée pour la sortir dudit premier tuyau.

Cette caractéristique permet de protéger le mélangeur statique et surtout de pouvoir le sortir facilement pour couper l'extrémité avale du premier tuyau lorsque celle-ci est endommagée ou usée, avant de réintroduire le dit premier mélangeur puis la dite butée.

Plus particulièrement, selon une caractéristique originale de l'invention, le dit premier mélangeur est un mélangeur statique comprenant une pluralité d'ailettes présentant chacune une surface hélicoïdale, de préférence s'étendant dans sa direction axiale sur une longueur correspondant à un pas de la courbe hélicoïdale correspondante, les dites surfaces hélicoïdales étant supportées par une même tige de renfort à laquelle elles sont fixées de façon juxtaposées dans la direction longitudinale du dit premier tuyau, les dites surfaces hélicoïdales successives étant décalées angulairement en rotation par rapport à leur axe virtuel commun de surface hélicoïdale coïncidant sensiblement avec un axe longitudinale du dit premier tuyau d'axe coaxial au dit premier tuyau, le diamètre des dites surfaces hélicoïdales étant sensiblement identique ou juste suffisamment inférieur au diamètre interne du premier tuyau pour autoriser la rotation des dites ailettes sous l'effet de la pression des flux de matrice et réactif en mélange les traversant.

Ce type de mélangeur fabriqué selon l'invention est plus fiable mécaniquement et plus performant dans les conditions de mise en oeuvre selon l'invention.

Plus particulièrement, une unité centrale de commande et contrôle automatisé comportant des moyens électroniques pilotés par un logiciel avec une clavier été/ou interface graphique, permet de commander et contrôler les quantités et débits respectifs de dite matrice et/ou de préférence dit réactif de gazéification, et faire varier la densité du produit explosif obtenu, en commandant et contrôlant des première et/ou deuxième vannes et/ou contrôlant les vitesses des dites première et/ou deuxième pompes, de préférence la dite unité centrale étant supporté sur un véhicule motorisé, de préférence encore ledit véhicule supportant les dits premier et deuxième réservoirs et dites première et deuxième pompes.

La présente invention fournit aussi un procédé de production in situ de produit explosif à l'aide d'une installation selon l'invention comprenant les étapes dans lesquels :
1) on transfère un produit visqueux de dite matrice, et un produit liquide de dit réactif de gazéification, dans des dits premier et respectivement deuxième tuyaux coaxiaux, et
2) on mélange la dite matrice et le dit réactif de gazéification dans un dit premier mélangeur, et
3) on dépose ledit produit explosif en sortie du dit premier mélangeur, dans un trou pour explosion, de préférence un trou de forage sensiblement cylindrique dans lequel on a précédemment placé une charge d'amorçage d'explosif et un détonateur relié à un fil de détonateur remontant en surface.

Le procédé selon l'invention permet de faire varier les proportions respectives de réactif de gazéification et de matrice émulsion entrant dans le mélangeur pour changer en temps réel la densité du produit arrivant dans le trou et ce lors d'une seule et même procédure de remplissage. Ceci est rendu possible, entre autre, du fait que les réactif R et matrice M sont mis en contact juste avant le mélangeur et que le produit explosif déposé dans le trou sort directement du dit mélangeur. Il est donc ainsi possible -selon l'invention- d'adapter automatiquement l'énergie de l'explosif au massif rocheux de manière simple en faisant un seul remplissage d'explosif en continu ou dans un même cycle de production, une seule séquence de pompage d'explosif , une seule séquence en continue signifiant ici que l'on met le tuyau de dépose dans le trou, puis actionne la pompe de transfert et dépose et ressort le tuyau qu'après remplissage du trou jusqu'au niveau souhaité.

Si le trou est profond, on peut retirer le tuyau progressivement au fur et à mesure du remplissage du trou en enroulant le tuyau sur le tambour.

Le procédé selon l'invention permet donc de modifier quasiment en temps réel la densité du produit et donc de l'énergie massique de l'explosif, celle-ci étant inversement proportionnelle à sa densité, et plus particulièrement, de faire varier la densité du produit permet d'avoir une densité élevée, dans le fond du trou et une densité allégée dans la colonne en hauteur.

Typiquement, on réalise des trous de 5 à 30 m de profondeur et de diamètre de 5cm à 20 cm, et on définit au moins deux de préférence 4 quantités de produit explosifs pour 4 valeurs de densité correspondant à des énergies massique de 2 à 5 MJ/kg (10⁶J/Kg), notamment des densités de 0.5 à 1.5.

En pratique la quantité de produit explosif correspond sensiblement à la quantité de dite matrice car la quantité relative de réactif est de l'ordre de 0.1 à 2% seulement par rapport au poids de produit explosif obtenu.

Plus particulièrement, on commande et contrôle les quantités et débits de dite matrice et de dits réactif de gazéification de manière à produire un dit produit explosif de densité de valeur déterminée en sortie de premier mélangeur.

Plus particulièrement, on fait varier la densité du produit explosif obtenu en cours de remplissage selon la quantité de produit explosif déposé et/ou selon la profondeur à laquelle on dépose le produit explosif dans un même trou ou d'un trou à l'autre dans différents trous.

Plus particulièrement, on choisit et commande des quantités déterminées de produits explosifs ayant des valeurs de densité déterminées différentes respectivement à déposer successivement dans un trou en cours de remplissage, de préférence en continu.

De préférence, on choisit parmi une pluralité de valeurs de densité prédéterminées correspondant à des énergies explosive massique de 2 à 5 MJ/Kg (10⁶ J/Kg), de préférence des densités entre 0.5 et 1.5.

En pratique la quantité de produit explosif correspond sensiblement à la quantité de dite matrice dans la quantité relative de réactif est de l'ordre de 0.1 à 2%.

Typiquement, pour des trous de 5 à 30 m de profondeur et de diamètre de 5cm à 20 cm, on définit 4 quantités de produit explosifs pour 4 valeurs de densité de 0.8 à 1.2.

Plus particulièrement, à l'étape 1), on transfère séparément les dite matrice et dit réactif de gazéification depuis des dits premier et respectivement deuxième réservoirs dans des premier tuyau et respectivement deuxième tuyau coopérant avec une première pompe et une première vanne et respectivement une deuxième pompe et une deuxième vanne, et on commande et contrôle un débit constant de dite matrice en contrôlant la vitesse de la première pompe et/ou l'ouverture de la dite première vanne, et on fait varier le débit de dit réactif de gazéification en en contrôlant la vitesse de la deuxième pompe et/ou l'ouverture de la dite deuxième vanne.

Plus particulièrement, on commande et contrôle un débit constant de dite matrice en contrôlant la vitesse de la première pompe à l'aide d'un capteur de vitesse de la dite première pompe, et on fait varier le débit de dit réactif de gazéification en en contrôlant la vitesse de la deuxième pompe à l'aide d'un débitmètre.

En effet, de façon connue de l'homme de l'art, des abaques permettent pour une valeur de densité donnée, les débits respectifs de réactif de gazéification y et de dite matrice x varient linéairement selon une formule y= ax+b. Les valeurs d a et b dépendent de la composition des dits réactifs de porosité et dite matrice. Des abaques fournissent des graphiques de dits débits de réactif en L/min par rapport à des valeurs de débit de dite matrice en Kg/min. Ainsi, pour une valeur de débit de matrice d fixée, il suffit de faire varier le débit de réactif de gazéification.

D'autre part, du fait que le produit visqueux est plus difficilement contrôlable et qu'il est plus aisé de faire varier et contrôler le débit d'un fluide liquide, il est avantageux de travailler à flux de matrice constant et en faisant varier le débit de réactif de gazéification.

Typiquement ; en pratique, pour produire un produit explosif de densité de 0.5 à 1.5, on met en oeuvre:
- une dite matrice de densité de 1 à 1.7 d'une émulsion de base dite inverse ou « eau dans huile » obtenue par un mélange de (a) une phase continue organique, constituée mélange d'huiles minérales et gasoil, et (b) une phase aqueuse discontinue de divers sels comburants en solution aqueuse à base de nitrate d'ammonium et/ou nitrate de sodium et/ou nitrate de calcium, à un débit de 25 à 300 Kg/min. (min.=minute), de préférence de 100 à 150 kg/min., et
- une solution dit réactif de gazéification de densité de 0.5 à 1.5 à base de nitrite de sodium et/ou thiocyanate de sodium, à un débit de 0.1 à 2 L/min ;
- dans un ratio de débit de réactif/ matrice variant de de 0.1 à 2 L/ 100Kg de la proportion.

Plus particulièrement, lorsque l'extrémité avale du premier tuyau est usée et/ou endommagée, on réalise les étapes suivantes :
a) on retire le dit premier mélangeur du dit premier tuyau,
b) on coupe l'extrémité avale du premier tuyau usée et/ou endommagée,
c) on replace le dit premier mélangeur à l'intérieur du dit premier tuyau,
d) on désassemble l'extrémité amont de la partie flexible du dit premier tuyau, et on extrait une partie amont du dit deuxième tuyau et on désassemble une première partie amont de deuxième partie avale de deuxième tuyau flexible, et
e) on sort du premier tuyau et on raccourcit la dite deuxième partie avale de deuxième tuyau flexible, puis on la replace dans le dit premier tuyau et on la raccorde à nouveau à la partie amont du deuxième tuyau restée à l'intérieur d'une partie amont rigide du premier tuyau.

D'autres caractéristiques et avantages de la présente invention ressortiront mieux à la lecture de la description qui va suivre, faite de manière illustrative et non limitative, en référence aux dessins annexés sur lesquels :
- la figure 1 représente une unité mobile de fabrication d'explosifs 1 (abrégée « UMFE ») à savoir un camion 1 transportant le matériel de l'installation selon la présente invention sur son châssis arrière 1a, et
- la figure 1A représente le déploiement d'un ensemble de tuyaux coaxiaux 6 déroulés depuis un enrouleur 5 à l'arrière dudit camion, et
- la figure 1B représente une vue en coupe d'un trou de forage 11 réalisé dans un massif rocheux 15 dans lequel est déposé du produit explosif 10, l'extrémité avale ouverte de l'ensemble de tuyaux coaxiaux 6 selon l'invention disposée dans le trou, et
- la figure 2 représente un schéma de montage des matériels de l'installation selon la présente invention en vue de la mise en oeuvre du procédé selon l'invention, et
- la figure 3 représente le détail d'une vue en perspective de l'enrouleur 5, et
- la figure 3A représente une vue en coupe verticale au niveau de la première partie rigide 6₁a du tuyau externe 6₁ de l'ensemble de tuyaux coaxiaux 6, et
- les figures 4A et 4B sont des vues en coupe d'une dite première pièce de connexion 3 et ensemble de deux raccords à joints tournants 4₁ et 4₂, et
- la figure 4C est une vue montrant le montage dudit deuxième tuyau ou tuyau interne de transfert de réactif de gazéification 6₂ sur ladite première pièce de connexion 3 et le deuxième raccord à joint tournant 4₂, et
- les figures 5A, 5B et 5C représentent différentes vues relatives à l'introduction du premier mélangeur statique 7 à l'intérieur et à l'extrémité avale du premier tuyau 6₁ en aval du clapet 6₄ de l'extrémité avale 6₄ du deuxième tuyau 6₂.

### Description détaillée

Une installation 1 de production de produits explosifs 10 in situ c'est-à-dire sur le site d'utilisation de l'explosif, à savoir, plus précisément au niveau d'un trou de forage 11 selon l'invention, comporte les matériels suivants agencés de la manière suivante :
- un camion 1 supporte sur son châssis arrière la un premier réservoir 1-1 contenant un produit constitué principalement d'une émulsion explosive dénommée « matrice », et
- un deuxième réservoir 1-2 contenant un réactif de gazéification notamment à base de nitrite de sodium et de thiocyanate, et
- un troisième réservoir 1-3 contenant un catalyseur de réaction, à savoir un acide notamment de l'acide acétique et destiné à catalyser la réaction de la matrice avec le réactif de gazéification pour dégager un gaz comme décrit ci-après, et
- un quatrième réservoir d'eau 1-4, et
- un cinquième réservoir de nitrates 1-5.

Le camion 1 supporte également sur son châssis la les différentes pompes suivantes :
- une première pompe 2-1 disposée en sortie du premier réservoir 1-1 et destinée à transférer la matrice du premier réservoir 1-1 vers le trou de forage 11 par l'intermédiaire d'un premier circuit comprenant une canalisation de transfert de matrice la puis un ensemble de tuyaux coaxiaux 6 décrit ci-après, et
- une deuxième pompe 2-2 disposée en sortie du deuxième réservoir 1-2 destinée à transférer le réactif de gazéification depuis son deuxième réservoir 1-2 dans un deuxième circuit comprenant une canalisation de transfert de réactif 1b vers l'ensemble de tuyaux coaxiaux 6 tel que décrit ci-après, et
- une troisième pompe 2-3 destinée à transférer le catalyseur depuis son réservoir 1-3 jusque dans le premier réservoir 1-1, et
- une pompe 2-5 et/ou vis d'extraction destinée à transférer le nitrate du cinquième réservoir 1-5 vers ledit premier réservoir 2-1
- une pompe 2-4 destinée à transférer l'eau du quatrième réservoir 1-4 dans un circuit 1c vers le premier circuit la de transfert de la matrice de façon à lubrifier le produit visqueux que constitue la matrice et faciliter son transfert au sein d'un premier tuyau de transfert 6₁ comme décrit ci-après.

La jonction du circuit d'eau 1c sur le premier circuit de matrice la se fait par une pièce 1d dénommée « anneau injecteur d'eau de lubrification ». La fonction de l'eau est uniquement la lubrification de la matrice pour une diminution des pertes de charges.

La canalisation constituant un premier circuit de transfert de matrice la relie le premier réservoir 1-1 à un premier tuyau flexible 6₁ externe de l'ensemble de tuyau 6 enroulé sur un enrouleur 5. Et, le deuxième circuit de transfert de réactif de gazéification 1b comprend des canalisations depuis le deuxième réservoir 1-2 jusqu'à un deuxième tuyau 6₂ interne de transfert de réactif de gazéification de l'ensemble de tuyaux 6 enroulé sur l'enrouleur 5. Le deuxième tuyau 6₂ est disposé à l'intérieur du premier tuyau 6₁ et se positionne sensiblement de manière coaxiale à l'intérieur du tuyau 6₁ lorsque du fait du flux de matrice passant dans l'espace annulaire entre le premier tuyau 6₁ et le deuxième tuyau 6₂ lorsque l'on transfère ladite matrice vers le trou de forage 11.

Le camion 1 supporte également un mélangeur statique dénommé « deuxième mélangeur » statique 2-6, en amont de l'ensemble de tuyau coaxiaux 6.

Le camion 1 supporte également sur son châssis arrière la des vannes comprenant :
- une première vanne V1 en sortie du réservoir 1-1 monté sur la première canalisation la de transfert de matrice, et
- en aval de la première pompe 2-1, une deuxième vanne V2 en sortie du deuxième réservoir 1-2 de transfert de réactif de gazéification coopérant avec le deuxième circuit 1b de transfert de réactif de gazéification en amont de la deuxième pompe 2-2, et
- une vanne d'isolement 1-2a en amont du deuxième réservoir de réactif de gazéification 1-2, et
- une troisième vanne V3, vanne trois voies permettant d'alimenter une canalisation de dérivation 1b-1 du deuxième circuit 1b de réactif de gazéification connecté à la première canalisation de transfert de matrice la en aval de la première vanne V1 mais en amont dudit deuxième mélangeur statique 2-6.

En amont du deuxième mélangeur 2-6 se trouve connectée une dérivation d'injection d'air 1e, rejoignant le premier circuit la de matrice en aval de la première vanne V1. On peut ainsi par envoi d'air comprimé, nettoyer l'ensemble du circuit en aval, à volonté, notamment entre deux utilisations.

Le camion 1 supporte également sur son châssis arrière la une unité de commande centrale 9 comportant un clavier 9a et/ou une interface graphique 9b, coopérant avec un logiciel apte à commander l'actionnement des dites pompes et desdites vannes.

En aval de la troisième vanne V3, le circuit de transfert de réactif de gazéification 1b rejoint le premier circuit de transfert de matrice la en aval du deuxième mélangeur 2-6 au niveau d'une pièce de connexion dénommée première pièce de connexion 3 qui assure la connexion entre la première canalisation la et la deuxième canalisation 1b juste en amont de l'ensemble de tuyaux coaxiaux 6 enroulés sur l'enrouleur 5, de manière à ce que le flux de réactif de gazéification soit transféré dans le deuxième tuyau interne 6₂ et le flux de matrice provenant du premier circuit la soit transféré à l'intérieur du premier tuyau 6₁ et à l'extérieur du deuxième tuyau 6₂ dans l'espace annulaire entre la paroi interne du premier tuyau6₁ et le deuxième tuyau 6₂, tel que décrit ci-après.

La vanne V3 permet, en forçant la circulation du réactif de gazéification vers la dérivation 1b-1 d'obtenir un premier mode de fonctionnement de l'installation selon un procédé traditionnel dans lequel on mélange le réactif de gazéification et la matrice au sein du mélangeur 2-6 en amont de l'ensemble de tuyaux de transfert 6 jusqu'au trou de forage 11. Dans ce mode de réalisation traditionnel, le produit explosif 10 produit au sein du mélangeur 2-6 est véhiculé sur une longue distance, c'est-à-dire tout le long d'un long tuyau rejoignant le trou de forage 11.

Le châssis la du camion 1 supporte également en amont de la deuxième pompe 2-2 et en aval du deuxième réservoir 1-2 un filtre 2-5. Par ailleurs, le châssis la supporte également :
- en aval de la deuxième pompe 2-2, un débitmètre 2-2a du type à section variable, tel que commercialisé par la société KROHNE (FR) sous la référence H250/RR/MXX/ESK, la deuxième pompe 2-2 étant du type à piston notamment telle que commercialisée par la société CAT PUMPS (USA) sous la référence CAT2XX, et
- un capteur de vitesse 2-1a du type compte tours monté sur le moteur hydraulique de la pompe tel que commercialisé par la société DANFOSS (FR) sous la référence 151-5662 indiquant la vitesse de rotation de la première pompe 2-1, la première pompe 2-1 étant une pompe volumétrique dite à cavité progressive entraînée par un moteur hydraulique du type commercialisé par la société DANFOSS sous la référence par exemple OMS160EM151F-3023. Plus particulièrement, La pompe envoie des signaux pulsés selon un nombre déterminé connu d'impulsion par tour au capteur de vitesse 2-1a de sorte qu'on peut connaître la quantité de produit débité par la pompe, par étalonnage en fonction du nombre de tours de ladite première pompe.

En aval de la première pompe 2-1, sont également montés sur le premier circuit 1-a différents capteurs à savoir, un capteur de pression du fluide de matrice 1a-1, un capteur de température 1a-2, et un capteur de détection d'absence de débit de flux de matrice 1a-3. En effet, la pression du flux de matrice dans la canalisation la ne doit pas dépasser 20 bars et de même la température doit rester inférieure à 70 °C pour des raisons de sécurité, au risque que l'émulsion explosive ne devienne trop sensible. En effet, l'émulsion explosive devient plus sensible à la décomposition rapide lorsque la pression et la température augmentent. Pour mieux appréhender ce risque, on a déterminé la pression limite de 20bar à l'aide d'un dispositif spécifique de sécurité appelé MBP (« Minimum Burning Pressure »).

Un dispositif 2-2b coopérant avec la deuxième pompe 2-2 est une soupape de sécurité servant à faire baisser la pression lorsque la pression se situe au-delà d'un niveau seuil.

Selon une caractéristique originale de la présente invention, un deuxième tuyau de transfert de réactif de gazéification est disposé à l'intérieur d'un premier tuyau 6-1 de transfert de matrice, pour former un ensemble de tuyau 6 selon la disposition suivante.

Les deux canalisations indépendantes de transfert de matrice la et transfert de réactif de gazéification 1b se rejoignent au niveau d'une première pièce de connexion 3 originale selon la présente invention décrite sur les figures 4A, 4B et 4C.

La première pièce de connexion 3 comprend un manchon principal à paroi cylindrique externe 3a ouvert à ses extrémités amont 3₁a et aval 3₁b formant ainsi un premier orifice d'entrée 3₁a à section circulaire en amont et un premier orifice de sortie 3₁b en aval à section circulaire, disposés tous les deux selon un axe longitudinale XX' de ladite enveloppe 3a correspondant à l'axe de rotation du tambour 5.

Le premier orifice d'entrée 3₁a comporte un filetage 3₃a de sorte que l'extrémité filetée d'un raccord 1a₁ fileté à l'extrémité avale de la première canalisation la de transfert de matrice peut y être fixé par vissage.

En extrémité avale de la première pièce de connexion 3 l'extrémité amont du premier tuyau 6₁ et l'extrémité amont du deuxième tuyau 6₂ sont montées de manière coaxiale sur des premier orifice de sortie 3₁b et respectivement deuxième orifice de sortie 3₂b coaxiaux à l'extrémité avale de ladite première pièce de connexion 3 via un premier raccord à joint tournant 4₁ et respectivement un deuxième raccord à joint tournant 4₂.

Le premier orifice de sortie 3₁b comporte une surface externe filetée 3₃b à la surface externe de l'extrémité avale de la paroi d'enveloppe cylindrique 3a sur lequel on peut visser l'extrémité femelle d'un premier raccord à joint tournant 4₁ dont l'extrémité avale comporte un filetage périphérique externe 4₁c sur lequel sera vissé un raccord femelle 6₁d à l'extrémité amont d'une première partie rigide 6-1a du premier tuyau 6₁.

Sur la figure 4B, on a représenté la structure connue de ce type de premier raccord à joint tournant 4₁ comportant des joints toriques d'étanchéité 4₁d et des roulements à billes 4₁e assurant la coopération entre deux pièces tubulaires 4₁a et 4₁b juxtaposés dans la direction axiale XX'. Ladite première pièce 4₁a comporte une extrémité femelle amont vissée sur le filetage externe 3₃b de l'extrémité mâle de la pièce 3 formant le premier orifice de sortie 3₁b. Une deuxième partie 4₁b avale du premier raccord à joint tournant 4₁ comprend à son extrémité avale, le filetage externe 4₁c coopérant avec le raccord d'extrémité 6₁d du premier tuyau 6₁.

Les roulements à billes 4₁e et joints toriques 4₁d autorisent la rotation de la première partie rotative 4₁b du premier raccord joint tournant 4₁ autour de l'axe XX' commun de la première pièce de connexion 3 et du raccord tournant 4₁ par rapport à la première partie 4₁a fixe du raccord à joint tournant 4_{1.} Ainsi, l'extrémité amont du premier tuyau 6₁ peut tourner sur elle-même en cas de torsion lors de son enroulement sur l'enrouleur 5 comme décrit ci-après.

La paroi d'enveloppe 3a contient une pièce coudée interne 3b comportant une première partie tubulaire s'étendant dans une direction perpendiculaire à l'axe longitudinal XX' de la paroi 3a et définissant un deuxième orifice d'entrée 3₂a traversant ladite paroi 3a et sur lequel est vissé l'extrémité filetée d'un raccord terminal 1b' de la deuxième canalisation 1b d'amené de réactif de gazéification.

La pièce coudée 3b comporte également une partie tubulaire disposée axialement dans l'intérieur de la pièce 3 et formant un deuxième orifice de sortie 3₂b sur lequel est vissé une première pièce fixe amont 4₂a d'un deuxième raccord à joint tournant 4₂ comprenant une deuxième pièce avale 4₂b rotative juxtaposée dans la direction longitudinale axiale XX'. Ladite première pièce amont 4₂a coopère avec la deuxième pièce avale 4₂b par des joints étanches et roulements à billes (non représentés), autorisant la rotation de ladite deuxième pièce 4₂b du deuxième raccord à joint tournant 4₂ autour de l'axe XX'. L'extrémité amont du deuxième tuyau 6₂ est fixée sur ladite deuxième pièce rotative 4₂b du deuxième raccord à joint tournant 4₂, par l'intermédiaire d'une pièce raccord d'extrémité 6₂c.

On peut utiliser des raccords à joint tournant de référence TP 1100M/F commercialisé par la société PACQUET INDUSTRIE (France).

La première pièce de connexion 3 et les deux raccords à joints tournant 4₁ et 4₂ sont disposés juste en amont d'un tambour enrouleur 5 supportés par une structure ou poutre 5a. Sur le tambour enrouleur 5, on enroule une partie flexible avale 6₁b du premier tuyau 6₁ reliée à une partie rigide amont 6₁a par un collier amovible 6₁c.

La partie rigide amont 6₁a du premier tuyau 6₁ solidaire à la fois de la première pièce de connexion 3 via le premier raccord à joint tournant 4₁ et solidaire également du tambour enrouleur 5 est donc entraînée en rotation avec le tambour enrouleur 5 autour de l'axe de rotation XX' commun du tambour enrouleur 5 et desdits raccords à joint tournant 4₁ et 4₂ et de la pièce de connexion 3.

La partie rigide 6₁a présente différents coudes, de sorte que sa partie amont (en amont du tambour) est disposée selon la direction axiale XX' de la première pièce de connexion 3 tandis que sa partie avale au niveau du collier 6₁c est disposée dans une direction tangentielle d'une partie cylindrique 5-1 du tambour enrouleur 5 ou suit la courbe de ladite partie cylindrique du tambour sur laquelle peut s'enrouler la deuxième partie flexible 6₁b du premier tuyau 6₁ lorsqu'on actionne en rotation le tambour enrouleur 5.

Le deuxième tuyau 6₂ disposé à l'intérieur du premier tuyau 6₁ comporte deux parties flexibles 6₂a et 6₂b reliées entre-elles par un raccord à union double 6₃. Ce raccord à union double 6₃ est du type bien connu de l'homme de l'art tel que par exemple un raccord à union double de référence SS-400-6 commercialisé par la société SWAGELOK (USA) aussi dénommé sous l'appellation « tube fitting ». Ce type de raccord à union double 6₃ coopère avec des pièces de raccord d'extrémités 6₂d et 6₂e aux extrémités respectivement des premières parties flexibles amont 6₂a et aval 6₂b du deuxième tuyau 6₂. Le raccord union double 6₃ est disposé juste en aval du collier 6₁c de sorte que lorsque l'on ouvre et/ou retire le collier 6₁c pour séparer les deux parties de premier tuyau 6₁a et 6₁b, on peut extraire le deuxième tuyau 6₂ et désaccoupler les deux parties 6₂a et 6₂b de deuxième tuyau 6₂ et ainsi facilement raccourcir autant que de besoin la partie avale 6₂b lorsque l'on a précédemment été amené à raccourcir l'extrémité avale usée de la partie flexible 6₁b du premier tuyau 6₁ comme décrit ci-après.

L'extrémité avale du deuxième tuyau 6₂ comporte un clapet anti retour 6₄, par exemple du type commercialisé par la société SWAGELOK sous la référence SS-4-HC-1-4.

Le clapet 6₄ se trouve situé le plus près techniquement possible de l'extrémité amont d'un premier mélangeur statique 7 disposée à l'extrémité avale du premier tuyau 6₁. Le clapet 6₄ s'ouvre sous la pression de réactif de gazéification parcourant le tuyau 6₂ quand la pompe 2₂ fonctionne; et le clapet 6₄ se ferme quand la deuxième pompe 2-2 s'arrête et que la pression de flux de réactif de gazéification diminue. Comme représenté sur la figure 4C, le clapet 6₄ est relié à un raccord 6₂f à l'extrémité avale de la conduite interne 6₂ par un deuxième raccord à union double 6₄a.

Pour la partie flexible 6₁b de premier tuyau 6₁, on peut utiliser un flexible thermoplastique de diamètre externe de 42 mm et de diamètre interne de 32 mm, de 30 à 100 m de long. Pour le deuxième tuyau 6₂, on utilisera des conduites thermoplastiques de diamètre externe de 13,2 mm et diamètre interne de 8.3 mm.

Le premier mélangeur 7 est constitué de huit ailettes à surface hélicoïdale 7a fixées de manière juxtaposées dans la direction X₁X₁' du premier mélanger et du premier tuyau 6₁, sur une tige 7b. La tige 7b forme des ondulations de sorte que toute la surface de chaque ailette hélicoïdale se trouve fixée sur ladite tige dans la direction longitudinale X₁X₁' du premier tuyau 6₁ et du premier mélangeur 7 inséré à l'intérieur du premier tuyau 6₁. La tige 7b est donc ondulée de sorte à suivre le contour ou le = profil des éléments hélicoïdaux 7a. La tige 7b constitue donc un renfort de par ce type de fixation.

Les ailettes 7a sont juxtaposées les unes contre les autres dans la direction longitudinale X₁X₁', mais les différentes portions de surfaces hélicoïdales ne sont pas continues hélicoïdalement, c'est-à-dire qu'elles sont décalées angulairement de façon à optimiser les performances dudit mélangeur notamment décalés à 90° successivement par rapport à l'axe X₁X₁'.

L'ajout de la tige 7b supportant les ailettes hélicoïdales 7a est une caractéristique originale de la présente invention car dans les conditions de mise en oeuvre à l'intérieur d'un tuyau de faible diamètre selon la présente invention, le mélangeur statique subit des pressions importantes. Et il a été constaté qu'en l'absence de tige support, un simple soudage aux extrémités des ailettes 7a pour les maintenir reliées entre-elles comme dans la technique antérieure est insuffisant.

Plus précisément, les éléments hélicoïdaux présentent un diamètre de sensiblement 30mm, une épaisseur des surfaces hélicoïdales d'environ 2mm, une longueur d'environ 50mm et un décalage angulaire d'environ 90°, la longueur totale du mélangeur étant d'environ 400mm.

Le flux de réactif de gazéification sortant du clapet 6₄ et le flux de matrice arrivant au niveau du clapet 6₄ à l'extérieur de celui-ci, peuvent se mélanger intimement au niveau du premier mélangeur 7, de par la forme hélicoïdale des ailettes dont le diamètre est juste inférieur au diamètre interne du premier tuyaux 6₁.

De préférence, les différents éléments hélicoïdaux sont à pas à sens inversé successivement. L'écoulement de matière à travers le mélangeur statique dans la direction longitudinale X₁X₁', devient laminaire et est divisé en courants partiels par un premier élément hélicoïdal 7a, puis redivisé au passage d'un élément hélicoïdal 7a suivant et ainsi de suite. La rotation du produit provoquée par la forme des éléments hélicoïdaux 7a accentue les phénomènes de mélange. En principe, les éléments hélicoïdaux 7a ne sont pas eux-mêmes en mouvement et en tout état de cause, aucune source de puissance n'est requise autre que celle apportée par lesdites pompes pour vaincre la perte de charge induite par les chicanes que forment les successions de dits éléments hélicoïdaux 7a.

Selon une caractéristique originale de la présente invention, l'extrémité avale du premier tuyau 6₁ en aval du premier mélangeur statique 7 est équipée d'une butée 8 comportant une surface externe fileté 8a apte à être vissée contre la paroi interne 6₁e de l'extrémité avale 6₁f du premier tuyau 6₁. Le fluide de produit explosif obtenu par mélange de la matrice et du réactif de gazéification au sein de premier mélangeur statique 7 peut s'écouler à travers un orifice cylindrique central 8b de la butée 8. Comme représenté sur la figure 5C, une clé 8₁ comportant des ergots 8₁a coopérant avec des encoches 8b1 à la périphérie de l'extrémité avale de la butée 8 permet de visser et dévisser la butée 8 à volonté.

L'orifice central 8b de la pièce de de butée 8 permet le passage large du produit explosif et évite des effets indésirables pouvant résulter d'une augmentation de la pression de pompage ou de blocage intempestifs liés à l'accumulation de produits explosifs à ce niveau. En pratique, le diamètre interne de l'ouverture centrale de la pièce de butée 8 est d'environ 20 mm.

La butée 8 a pour fonction essentielle de retenir le mélangeur statique 7 au sein de l'extrémité avale du premier tuyau 6₁. Le dévissage de la butée 8 permet de sortir le premier mélangeur 7 de l'extrémité avale du premier tuyau 6₁ et ainsi de pouvoir couper l'extrémité avale du tuyau 6₁ lorsque celle-ci est endommagée après un certain nombre d'utilisations du fait que la surface externe de l'extrémité avale du tuyau 6₁ en contact avec les parois des trous de forage 11 constituées de massif rocheux 15 ont tendance à endommager l'extrémité avale du tuyau 6₁ pendant l'opération comme décrit ci-après.

On peut également retirer le premier mélangeur 7, si on ne souhaite pas mettre en oeuvre un procédé selon l'invention faisant varier la densité du produit explosif produit en continu lors d'un cycle de production. Dans ce cas, on retire le deuxième tuyau 6₂ de l'intérieur du premier tuyau 6₁ en réalisant le désaccouplement au niveau du collier 1c comme décrit ci-dessus ou en déconnectant le conduit 1b et en fermant ledit deuxième orifice d'entrée 3₂a par un bouchon et en orientant la vanne trois voies V3 de sorte que tout le réactif de gazéification passe par la canalisation 1b₁ et se mélange au flux de matrice en amont du deuxième mélangeur 2₆. En sortie de deuxième mélangeur, le produit explosif est transféré via le conduit 6₁ à un trou de forage dans lequel l'extrémité avale 6₁f du tuyau 6₁ est disposée.

Le mélangeur statique 7 en pratique s'étend sur une longueur de 0,5 à 1 mètre de sorte que le produit explosif produit se trouve en quantité réduite à l'intérieur du premier flexible 6₁. Ainsi, il est possible de faire varier la composition et donc la densité du produit explosif 10, quasiment en continu et en temps réel en sortie du tuyau 6₁ en adaptant les proportions relatives de débit et/ou de composition de réactif de gazéification et de matrice transférés dans lesdits premier et deuxième tuyaux, comme décrit dans le procédé de production de produit explosif décrit ci-après.

Avantageusement, on met en oeuvre un procédé selon l'invention dans lequel on fait varier la densité du produit explosif produit en continu lors du remplissage d'un trou de forage 11 en un seul passage, c'est-à-dire, sans avoir à relever le tuyau 6 en cours de remplissage, comme décrit ci-après.

L'émulsion est constituée de composants suivants :
- huile minérale et/ou de vidange de moteur : 6,5 %,
- gasoil : environ 1%,
- agents tensioactifs non ioniques: 1%,
- nitrates d'ammonium et/ou de calcium et/ou sodium : environ 75%,
- eau : environ 15 à 20 %.

A l'émulsion ci-dessus ainsi obtenue, on ajoute des nitrates d'ammonium et/ou de calcium dans une proportion de 15 à 35% et un catalyseur par exemple d'acide acétique dans une proportion de 0,5 à 2%, auquel on peut également rajouter de l'aluminium (sous forme de poudre de granulométrie comprise entre environ 100µm et 2mm) dans une teneur de 1 à 10 % en poids également. On obtient ainsi, ladite matrice selon la présente description au sein du premier réservoir 1-1.

Un exemple de formulation de matrice est donc :
- huile minérale et/ou de vidange moteur : 4.55%,
- gasoil : 0.7%
- agents tensio-actif : 0.7%
- nitrate d'ammonium en solution : 52.5%
- eau : 11.55%
- nitrate d'ammonium solide en poudre : 30%

A cette matrice, s'ajoute selon le procédé de la présente invention, un réactif de gazéification qui est ici notamment une solution aqueuse d'environ 20% de nitrite de sodium et 80% d'eau pouvant comprendre des catalyseurs tels que thiocyanate de sodium, formiate de sodium, nitrate de zinc et/ou nitrate de calcium.

Le procédé de sensibilisation de la matrice consiste en une réaction chimique entre ledit réactif de gazéification et le nitrate d'ammonium contenu dans ladite matrice. Cette réaction chimique dégage un gaz, en l'espèce le nitrite réagi avec le nitrate pour former de l'azote gazeux, qui engendre une sensibilisation du produit par la création de « points chauds », c'est-à-dire d'interstices dans le produit de mélange permettant la propagation de l'onde de choc, donc la détonation du produit explosif. Le produit est donc rendu explosif du fait de cette sensibilisation. L'augmentation de la quantité de bulles de gaz diminue la masse volumique du produit et donc l'énergie explosive obtenue pour un volume constant de trou (énergie volumique).

La densité de l'émulsion de base (non supplémentée) ci-dessus décrite est par exemple d'environ 1.4 à 1.6 et la densité de l'émulsion supplémentée définissant ladite matrice telle que décrite ci-dessus, avant mélange avec le réactif de gazéification est de 0.8 à 1.3.

La densité du produit de mélange avant réaction de gazéification au sein dudit premier mélangeur est de 1,25 à 1,45 selon les proportions respectives de quantités et/ou débits de dite matrice et dit réactif de gazéification et la densité du produit explosif après gazéification est de 0,8 à 1,2.

L'énergie moyenne d'un produit explosif 10 de densité 1.2 est de 3,7 MJ/kg soit 4,44 MJ/L. Ainsi, pour un produit explosif de densité de 0,5 à 1,5 l'énergie explosive sera de 1,85 à 5,55 MJ/L.

Pour un débit Y de réactif de gazéification en L/min (produit/liquide) en fonction d'un débit de matrice X en kg/min de produit visqueux, la relation Y = aX + b est donnée par des abaques avec des valeurs de a et b différentes selon les valeurs de densité d du produit explosif obtenu après gazéification résultant de la réaction entre ladite matrice et le réactif de gazéification par mélange intime au sein du mélangeur statique. Ainsi, les valeurs différentes de a et b sont par exemple ici :
- pour d = 0,8, Y = 0,0117X + 0,002, et
- pour d = 0,9, Y = 0,0085X + 0,0012, et
- pour d = 1, Y = 0,006X, et
- pour d = 1,1, Y = 0,0039X + 0,0019, et
- pour d = 1,2, Y = 0,0021X.

Il existe donc une relation linéaire entre X et Y suivant la densité finale du produit explosif 10 résultant de la réaction par mélange intime des deux produits.

L'unité de contrôle et commande automatisée 9 permet de contrôler les vannes proportionnelles V1 et V2 régulant les débits de matrice et de réactif de gazéification, et l'actionnement et vitesse des moteurs des pompes 2-1 et 2-2. Les débits X et Y sont fournis par étalonnage du capteur de vitesse 2-2a de la pompe 2-2 pour les valeurs de X (kg/min) et par le débitmètre 2-2a pour le débit Y de réactif de gazéification (L/min).

En pratique, du fait que le réactif de gazéification R₂ est en plus faible quantité et sous forme liquide il est plus facile d'en contrôler le débit de sorte qu'on opère avec un débit de matrice constant X = 125 kg/min.

Ainsi, l'opérateur conduisant l'installation choisi les densités successives de produit explosif 10 souhaitées ainsi que les quantités correspondantes pour chaque densité en fonction de son analyse des besoins dans le trou de forage concerné compte tenu de l'environnement de massif rocheux 15 autour du trou à abattre. X étant constant, Y le débit de réactif de gazéification est déterminé automatiquement à partir de l'abaque en fonction de la densité souhaitée. En pratique, pour chaque trou de mine 11, l'opérateur choisira jusqu'à quatre densités différentes appelées d1, d2, d3 et d4. Les densités d1 à d4 de produits explosifs à réaliser et les quantités correspondantes sont entrées au niveau de l'unité centrale 9 via un clavier tactile 9a apparaissant à l'écran de l'interface graphique 9b. L'opérateur peut alors lancer un cycle de pompage.

L'unité de commande centralisée et automatisée 9 commande alors automatiquement la régulation du flux et donc du débit de réactif R2 pour un débit de matrice M donné. Ainsi, par exemple, le cycle de production d'un trou cylindrique de 20 m de profondeur et 115mm de diamètre suivant sera réalisé comme suit pour une matrice supplémentée présentant une densité, dans l'exemple ci-après, d'environ 1,3 :
- on charge 20 kg de produits explosifs de densité 1,2 à une valeur de 0,21 L/min avec par exemple un débit de réactif de gazéification de 0,21 L/min, et
- on change de consigne et on donne l'ordre de charger 25 kg de produit explosif 10 de densité 1 qui viendront donc se déposer pardessus les 20 kg de produits explosifs de densité 1,2 précédemment déposés au fond du trou depuis l'extrémité avale du tuyau 6₁, en mettant en oeuvre par exemple un débit de réactif de gazéification de 0,60 L/min ; puis

- on charge 50 kg de produits explosifs à densité de 0,9, pardessus le produit explosif précédemment déposé, en mettant en oeuvre par exemple un débit de réactif de gazéification de 0,80 L/min, puis
- on charge au sommet de la colonne, 30 kg de produit explosif 10 de densité d = 0,8, obtenu en transférant par exemple un débit de réactif de gazéification de 0,90 L/min.

L'unité centrale automatisée 9 permet donc de commander et contrôler les valeurs de débit de réactif de gazéification comme décrit ci-dessus, simplement en réglant la vitesse du moteur hydraulique de la deuxième pompe 2-2 transférant le réactif de gazéification, et en maintenant un débit sensiblement constant de 125 kg/min de dite matrice. Un tel contrôle et régulation de débit du réactif de gazéification permet de faire varier, quasiment en temps réel la valeur de densité de produit obtenu en sortie de premier mélangeur statique 7 et déversé directement dans le trou de forage, du fait de l'automatisation du contrôle et de la régulation du débit de réactif de gazéification par l'unité centrale 9.

L'unité centrale 9 peut offrir des fonctions supplémentaires avantageuses telles que l'importation et l'exportation des données, de consignes et de résultats en termes de quantité, débit et densité.

Le procédé selon l'invention est aussi avantageux en ce qu'il engendre une amélioration au niveau de la sécurité, le produit de mélange ne devenant explosif uniquement au bout du tuyau flexible 6₁, évitant donc le transport sur une longue distance de produit dangereux au sein du tuyau.

Le système d'introduction coaxiale du réactif de gazéification pour l'amener au contact de ladite matrice favorise un mélange intime plus rapide et plus efficace des deux composants ce qui induit, non seulement :
- la possibilité de faire varier en temps réel de façon optimale la densité du produit obtenu en mélange avec la matrice, mais aussi
- l'amélioration de la sécurité du procédé et enfin,
- une plus grand fiabilité mécanique de l'installation dans la mesure où aucun matériel n'est requis à l'extérieur du tuyau de dépose du produit explosif pouvant être en contact avec les autres composants nécessaires pour générer l'explosion que sont la charge d'amorçage 12, le détonateur 13 et surtout le fil de détonateur 14 qui est souvent source d'accident en cas de choc de produits métalliques à proximité.

En ce qui concerne la variation de la densité du produit obtenu quasiment en temps réel, il y a lieu d'observer que la quantité de produit contenu au sein de l'extrémité avale du tuyau 6₁ se limite au produit explosif produit gazéifié dans la deuxième partie avale du mélangeur statique, soit pour un mélangeur de 50 cm de long dans un tuyau 6₁ de 32 mm de diamètre interne, une quantité inférieure à 0.5kg d'une valeur relativement négligeable par rapport aux quantités de produits explosifs de différentes densités qu'il y a lieu d'introduire, on peut donc considérer que la variation de densité est ainsi obtenue quasiment en temps réel par modification des ratios de débit de réactif de gazéification et de matrice.

La mesure de la densité peut s'effectuer par pesée à l'air libre dans un pot calibré de volume connu.

Le procédé de production de produit explosif à densité variable selon la présente invention, consiste donc à faire varier la gazéification du produit explosif dans le trou de mine, de façon quasiment instantanées afin d'obtenir une différenciation de la densité de produit explosif dans la colonne au sein du trou de mine, tout en ne réalisant qu'une seule passe de chargement.

## Revendications

1. Installation de production in situ de produit explosif (10) par mélange (a) d'un produit visqueux, dénommé matrice, comprenant une émulsion inverse d'une phase aqueuse de comburant et phase huileuse de combustible et (b) un produit liquide contenant un composé chimique apte à réagir avec la dite matrice pour en augmenter le caractère explosif par gazéification, dénommé réactif de gazéification, la dite installation comprenant au moins :
- un premier réservoir (1-1) contenant la dite matrice à base de dite émulsion explosive, et
- un deuxième réservoir (1-2) contenant ledit réactif de gazéification, et
- un premier circuit (1a) de transfert de dite matrice comprenant au moins un premier tuyau (6₁) au moins en partie flexible coopérant avec une première pompe (2-1) et une première vanne (V1), apte à transférer la dite matrice séparément jusqu'à un premier mélangeur, de préférence un premier mélangeur statique (7), et
- un deuxième circuit (1b) de transfert de dit réactif de gazéification comprenant au moins un deuxième tuyau (6₂) au moins en partie flexible coopérant avec une deuxième pompe (2-2) et une deuxième vanne (V2), apte à transférer le dit réactif de gazéification séparément jusqu'au dit premier mélangeur (7), et
- le dit deuxième tuyau(6₂) est disposé entièrement à l'intérieur du premier tuyau (6₁) formant un ensemble (6) de tuyaux coaxiaux, ledit premier mélangeur étant disposé à l'intérieur du premier tuyau à son extrémité avale (6₁f), ledit deuxième tuyau se terminant juste en amont dudit premier mélangeur, et
- l'ensemble de tuyaux coaxiaux (6) est relié à un tambour enrouleur (5), et est enroulé au moins en partie ou apte à être enroulé sur ledit tambour enrouleur, l'extrémité avale de l'ensemble de tuyaux coaxiaux (6) étant disposé dans ou au-dessus d'un trou pour explosion (11), de préférence un trou de forage sensiblement cylindrique dans lequel on a placé une charge d'amorçage d'explosif (12) et un détonateur (13) relié en surface par un fil de détonateur (14)
**caractérisé en ce que** les dits premier et deuxième tuyaux sont connectés coaxialement l'un à l'autre à leurs extrémités amont par une première pièce de connexion (3) comprenant un manchon à paroi cylindrique externe (3a) et une pièce coudée interne (3b), la dite première pièce de connexion étant de préférence solidaire d'un tambour enrouleur (5), la dite première pièce de connexion comprenant :
- un premier orifice d'entrée (3₁a), formant une ouverture amont dudit manchon et disposée axialement dans une direction longitudinale (XX') la paroi cylindrique dudit manchon, ledit premier orifice d'entrée étant relié à une partie, de préférence une partie rigide, du dit premier circuit de transfert de dite matrice, et
- un deuxième orifice d'entrée (3₂a), disposé latéralement au niveau de la paroi cylindrique dudit manchon, formant une ouverture amont de la dite pièce coudée (3b) traversant la paroi cylindrique dudit manchon et disposée perpendiculairement à la dite direction longitudinale (XX'), ledit deuxième orifice d'entrée étant relié à une partie, de préférence une partie rigide, du dit deuxième circuit de transfert de dit réactif de gazéification, et
- un premier orifice de sortie (3₁b), formant une ouverture avale dudit manchon et disposée axialement dans ladite direction longitudinale (XX') de la paroi cylindrique dudit manchon, ledit premier orifice de sortie étant relié par un premier raccord à joints tournants (4₁) à l'extrémité amont d'une partie rigide (6₁a) dudit premier tuyau en amont d'un dit tambour enrouleur, et
- un deuxième orifice de sortie (3₂b) disposé axialement dans ladite direction longitudinale (XX') de la paroi cylindrique dudit manchon, formant une ouverture avale de la dite pièce coudée (3b) à l'intérieur dudit manchon, ledit deuxième orifice de sortie étant relié par un deuxième raccord à joints tournants (4₂) à l'extrémité amont du dit deuxième tuyau de transfert de dit réactif de gazéification,
- la fixation des extrémités amont des dits premier et deuxièmes tuyaux sur les dits premier et deuxième orifices de sortie de la dite première pièce de connexion (3) se faisant par l'intermédiaire de deux premier et respectivement deuxième raccords à joints tournants (4₁,4₂) autorisant chacun séparément la rotation sur elle-même par rapport audit axe longitudinal (XX') des extrémités amont des dits premier et respectivement deuxième tuyaux, les dits première pièce de connexion (3) et dits premier et deuxième raccords à joints tournants (4₁,4₂) étant disposés en amont d'un dit tambour enrouleur de sorte que les dits premier et deuxièmes orifice de sortie (3₁b,3₂b) sont disposés dans l'axe de rotation (XX') du dit tambour.

2. Installation selon la revendication 1, **caractérisé en ce que** le dit deuxième tuyau (6₂) comprend à son extrémité avale, à l'intérieur du dit premier tuyau, un clapet (6₄) apte à s'ouvrir et laisser le flux de dit réactif de gazéification sous la pression dudit flux lorsque la deuxième pompe est actionnée et apte à rester fermer et empêcher des fuites de réactif de gazéification lorsque la deuxième pompe est désactivée.

3. Installation selon l'une des revendications 1 ou 2, **caractérisé en ce que** :
- le dit premier tuyau comprend au moins une partie rigide coudée (6₁a) de premier tuyau assemblée à une partie flexible (6₁b) de premier tuyau de manière étanche et réversible par un collier (6₁c), ladite partie rigide coudée s'étendant en partie en amont du dit tambour et étant solidaire de celui-ci et apte à être entrainée en rotation autour de l'axe de rotation dudit tambour lorsque ledit tambour est actionné en rotation, ladite partie flexible de premier tuyau étant apte à être enroulée autour du dit tambour, et
- ledit deuxième tuyau comprend deux parties flexibles (6₂a, 6₂b) reliées entre elles par un raccord étanche et réversible rigide du type à union double (6₃), la partie flexible (6₂a) de dit deuxième tuyau disposée en amont du dit raccord du type union double (6₃) étant plus courte que la partie flexible de dit deuxième tuyau disposée en aval(6₂b), ledit raccord du type à union double (6₃) étant disposé au niveau du dit tambour ou en amont de celui-ci, de préférence à proximité du dit collier.

4. Installation selon l'une des revendications 1 à 3, **caractérisé en ce que** une butée tubulaire creuse (8) comprenant une ouverture centrale longitudinale (8b) est disposée de manière amovible à l'extrémité avale du premier tuyau pour retenir le dit premier mélangeur à l'intérieur du premier tuyau en laissant passer le produit explosif par l'ouverture centrale (8b) de la dite butée, un filetage (8a) sur une paroi externe cylindrique permettant de visser et ainsi fixer de manière amovible la dite butée contre la paroi interne (6₁e) dudit premier tuyau, de préférence à l'aide d'une clé de vissage (8₁) apte à coopérer avec l'extrémité avale de ladite ouverture centrale longitudinale pour visser à l'intérieur dudit premier tuyau ou dévisser la dite butée pour la sortir dudit premier tuyau.

5. Installation selon l'une des revendications 1 à 4, **caractérisé en ce que** le dit premier mélangeur (7) est un mélangeur statique comprenant une pluralité d'ailettes (7a) présentant chacune une surface hélicoïdale, de préférence s'étendant dans sa direction axiale sur une longueur correspondant à un pas de la courbe hélicoïdale correspondante, les dites surfaces hélicoïdales étant supportées par une même tige de renfort (7b) à laquelle elles sont fixées de façon juxtaposées dans la direction longitudinale du dit premier tuyau, les dites surfaces hélicoïdales successives étant décalées angulairement en rotation par rapport à leur axe virtuel commun de surface hélicoïdale coïncidant sensiblement avec un axe longitudinale du dit premier tuyau d'axe coaxial au dit premier tuyau, le diamètre des dites surfaces hélicoïdales étant sensiblement identique ou juste suffisamment inférieur au diamètre interne du premier tuyau pour autoriser la rotation des dites ailettes sous l'effet de la pression des flux de matrice et réactif en mélange les traversant.

6. Installation selon l'une des revendications 1 à 5, **caractérisé en ce qu'**une unité centrale de commande et contrôle (9) automatisé comportant des moyens électroniques pilotés par un logiciel avec une clavier et/ou interface graphique, permet de commander et contrôler les quantités et débits respectifs de dite matrice et/ou de préférence dit réactif de gazéification, et faire varier la densité du produit explosif obtenu, en commandant et contrôlant des première et/ou deuxième vannes et/ou contrôlant les vitesses des dites première et/ou deuxième pompes, de préférence la dite unité centrale étant supporté sur un véhicule motorisé (10), de préférence encore ledit véhicule supportant les dits premier et deuxième réservoirs et dites première et deuxième pompes.

7. Procédé de production in situ de produit explosif (10) à l'aide d'une installation selon l'une des revendications 1 à 6, comprenant les étapes dans lesquels :
1) on transfère un produit visqueux de dite matrice, et un produit liquide de dit réactif de gazéification, dans des dits premier et respectivement deuxième tuyaux coaxiaux, et
2) on mélange la dite matrice et le dit réactif de gazéification dans un dit premier mélangeur, et
3) on dépose ledit produit explosif en sortie du dit premier mélangeur, dans un trou pour explosion (11), de préférence un trou de forage sensiblement cylindrique dans lequel on a précédemment placé une charge d'amorçage d'explosif (12) et un détonateur (13) relié à un fil de détonateur (14) remontant en surface.

8. Procédé selon la revendication 7 **caractérisé en ce qu'**on commande et contrôle les quantités et/ou débits de dite matrice et de dits réactif de gazéification de manière à produire un dit produit explosif de densité de valeur déterminée en sortie de premier mélangeur.

9. Procédé selon la revendication 8 **caractérisé en ce qu'**on fait varier la densité du produit explosif obtenu en cours de remplissage selon la quantité de produit explosif déposé et/ou selon la profondeur à laquelle on dépose le produit explosif dans un même trou ou d'un trou à l'autre dans différents trous.

10. Procédé selon la revendication 9 **caractérisé en ce qu'**on choisit et commande automatiquement des quantités déterminées de produits explosifs ayant des valeurs de densité déterminées différentes respectivement à déposer successivement dans un trou en cours de remplissage, de préférence en continu.

11. Procédé selon la revendication 9 ou 10, **caractérisé en ce qu'**à l'étape 1), on transfère séparément les dite matrice et dit réactif de gazéification depuis des dits premier et respectivement deuxième réservoirs dans des premier tuyau et respectivement deuxième tuyau coopérant avec une première pompe (2-1) et une première vanne (V1)et respectivement une deuxième pompe (2-2) et une deuxième vanne (V2), et on commande et contrôle un débit constant de dite matrice en contrôlant la vitesse de la première pompe (2-1) et/ou l'ouverture de la dite première vanne (V1), et on fait varier le débit de dit réactif de gazéification en en contrôlant la vitesse de la deuxième pompe (2-2) et/ou l'ouverture de la dite deuxième vanne (V2).

12. Procédé selon la revendication 11, **caractérisé en ce qu'**on commande et contrôle un débit constant de dite matrice en contrôlant la vitesse de la première pompe (2-1) à l'aide d'un capteur de vitesse (2-1a) de la dite première pompe, et on fait varier le débit de dit réactif de gazéification en en contrôlant la vitesse de la deuxième pompe (2-2) à l'aide d'un débitmètre (2-2a).

13. Procédé selon l'une des revendications 7 à 12 **caractérisé en ce qu'**on met en oeuvre :
- une dite matrice de densité de 1 à 1.7 d'une émulsion de base dite inverse ou « eau dans huile » obtenue par un mélange de (a) une phase continue organique, constituée mélange d'huiles minérales et gasoil, et (b) une phase aqueuse discontinue de divers sels comburants en solution aqueuse à base de nitrate(s) d'ammonium et/ou sodium et/ou calcium, à un débit de 25 à 300 Kg/min et
- une solution dit réactif de gazéification de densité de 0.5 à 1.5 à base de nitrite et/ou thiocyanate de sodium, à un débit de 0.1 à 2 L/min ;
- dans un ratio de débit de réactif/ matrice variant de de 0.1 à 2 L/ 100Kg de la proportion.

14. Procédé selon l'une des revendications 7 à 13 **caractérisé en ce qu'**on réalise les étapes suivantes, lorsque l'extrémité avale du premier tuyau est usée et/ou endommagée:
a) on retire le dit premier mélangeur du dit premier tuyau,
b) on coupe l'extrémité avale du premier tuyau usée et/ou endommagée,
c) on replace le dit premier mélangeur à l'intérieur du dit premier tuyau,
d) on désassemble l'extrémité amont de la partie flexible du dit premier tuyau, et on extrait une partie amont du dit deuxième tuyau et on désassemble une première partie amont (6₂a) de deuxième partie avale (6₂b) de deuxième tuyau flexible, et
e) on sort du premier tuyau et on raccourcit la dite deuxième partie avale (6₂b) de deuxième tuyau flexible, puis on la replace dans le dit premier tuyau et on la raccorde à nouveau à la partie amont du deuxième tuyau restée à l'intérieur d'une partie amont rigide du premier tuyau.

## Patentansprüche

1. Installation zur In-situ-Herstellung eines Explosivstoffs (10) durch die Mischung (a) eines viskosen Produkts, als Matrix bezeichnet, umfassend eine inverse Emulsion einer wässrigen Phase eines Verbrennungsmittels und einer öligen Phase eines Brennstoffs und (b) eines flüssigen Produkts, das eine chemische Verbindung enthält, die dazu in der Lage ist, mit der Matrix zu reagieren, um ihren explosiven Charakter durch eine Vergasung zu erhöhen, als Vergasungsreagens bezeichnet, wobei die Installation zumindest umfasst:
- einen ersten Behälter (1-1), der die Matrix auf Grundlage der explosiven Emulsion enthält, und
- einen zweiten Behälter (1-2), der das Vergasungsreagens enthält, und
- eine erste Leitung (1a) zur Überführung der Matrix, umfassend mindestens einen ersten Schlauch (6₁), der zumindest teilweise biegsam ist und mit einer ersten Pumpe (2-1) und einem ersten Ventil (V1) zusammenwirkt, die dazu in der Lage ist, die Matrix getrennt bis zu einem ersten Mischer, vorzugsweise einem ersten statischen Mischer (7) zu überführen, und
- eine zweite Leitung (1b) zur Überführung des Vergasungsreagens, umfassend mindestens einen zweiten Schlauch (6₂), der zumindest teilweise biegsam ist und mit einer zweiten Pumpe (2-2) und einem zweiten Ventil (V2) zusammenwirkt, die dazu in der Lage ist, das Vergasungsreagens getrennt bis zu dem ersten Mischer (7) zu überführen, und
- der zweite Schlauch (6₂) ist vollständig im Inneren des ersten Schlauchs (6₁) angeordnet, wobei eine Einheit (6) von koaxialen Schläuchen gebildet wird, wobei der erste Mischer im Inneren des ersten Schlauchs an seinem nachgelagerten Ende (6₁f) angeordnet ist, wobei der zweite Schlauch genau vor dem ersten Mischer endet, und
- die Einheit (6) von koaxialen Schläuchen ist mit einer Wickeltrommel (5) verbunden und ist zumindest teilweise auf der Wickeltrommel aufgewickelt oder ist dazu in der Lage, darauf aufgewickelt zu sein, wobei das nachgelagerte Ende der Einheit (6) von koaxialen Schläuchen in oder über einem Loch (11) für eine Explosion, vorzugsweise einem im Wesentlichen zylindrischen Bohrloch angeordnet ist, in dem eine Ladung (12) zur Zündung eines Sprengstoffs und ein Zünder (13) platziert wurden, der an der Oberfläche durch eine Zündschnur (14) verbunden ist,
**dadurch gekennzeichnet, dass** der erste und zweite Schlauch an ihren vorgelagerten Enden durch ein erstes Verbindungsstück (3), umfassend eine Muffe (3a) mit zylindrischer Außenwand und ein inneres gekrümmtes Stück (3b), koaxial miteinander verbunden sind, wobei das erste Verbindungsstück vorzugsweise fest mit einer Wickeltrommel (5) verbunden ist, wobei das erste Verbindungsstück umfasst:
- eine erste Einlassöffnung (3₁a), die einen Durchlass vor der Muffe bildet und axial in einer Längsrichtung (XX') der zylindrischen Wand der Muffe angeordnet ist, wobei die erste Einlassöffnung mit einem Teil, vorzugsweise einem starren Teil, der ersten Leitung zur Überführung der Matrix verbunden ist, und
- eine zweite Einlassöffnung (3₂a), die in Bezug auf die zylindrische Wand der Muffe lateral angeordnet ist, die einen Durchlass vor dem gekrümmten Stück (3b) bildet, das durch die zylindrische Wand der Muffe hindurchgeht und senkrecht zu der Längsrichtung (XX') angeordnet ist, wobei die zweite Einlassöffnung mit einem Teil, vorzugsweise einem starren Teil, der zweiten Leitung zur Überführung des Vergasungsreagens verbunden ist, und
- eine erste Auslassöffnung (3₁b), die einen Durchlass nach der Muffe bildet, der axial in der Längsrichtung (XX') der zylindrischen Wand der Muffe angeordnet ist, wobei die erste Auslassöffnung durch einen ersten Anschluss (4₁) mit Drehgelenken mit dem vorgelagerten Ende eines starren Teils (6₁a) des ersten Schlauchs vor einer Wickeltrommel verbunden ist, und
- eine zweite Auslassöffnung (3₂b), die axial in der Längsrichtung (XX') der zylindrischen Wand der Muffe angeordnet ist und einen nachgelagerten Durchlass des gekrümmten Stücks (3b) im Inneren der Muffe bildet, wobei die zweite Auslassöffnung durch einen zweiten Anschluss (4₂) mit Drehgelenken mit dem vorgelagerten Ende des zweiten Schlauchs zur Überführung des Vergasungsreagens verbunden ist,
- wobei die Befestigung der vorgelagerten Enden des ersten und zweiten Schlauchs auf der ersten und zweiten Auslassöffnung des ersten Verbindungsstücks (3) durch zwei erste bzw. zweite Anschlüsse (4₁, 4₂) mit Drehgelenken vorgenommen wird, wodurch sich jeder in Bezug auf die Längsachse (XX') der vorgelagerten Enden des ersten bzw. zweiten Schlauchs getrennt um sich selbst drehen kann, wobei das erste Verbindungsstück (3) und der erste und zweite Anschluss (4₁, 4₂) mit Drehgelenken vor einer Wickelrolle angeordnet sind, sodass die erste und zweite Auslassöffnung (3₁b, 3₂b) in der Drehachse (XX') der Trommel angeordnet sind.

2. Installation nach Anspruch 1, **dadurch gekennzeichnet, dass** der zweite Schlauch (6₂) an seinem nachgelagerten Ende, im Inneren des ersten Schlauchs, eine Klappe (6₄) umfasst, die dazu in der Lage ist, sich zu öffnen und den Strom des Vergasungsreagens unter dem Druck des Stroms zu lassen, wenn die zweite Pumpe betätigt wird und dazu in der Lage ist, geschlossen zu bleiben und ein Entweichen des Vergasungsreagens zu verhindern, wenn die zweite Pumpe deaktiviert ist.

3. Installation nach einem der Ansprüche 1 oder 2, **dadurch gekennzeichnet, dass**:
- der erste Schlauch mindestens einen starren, gekrümmten Teil (6₁a) des ersten Schlauchs umfasst, der mit einem biegsamen Teil (6₁b) des ersten Schlauchs dicht und reversibel durch eine Schelle (6₁c) zusammengefügt ist, wobei sich der starre, gekrümmte Teil teilweise vor der Trommel erstreckt und damit fest verbunden und dazu in der Lage ist, um die Drehachse der Trommel gedreht zu werden, wenn die Trommel in Drehung versetzt wird, wobei der biegsame Teil des ersten Schlauchs dazu in der Lage ist, um die Trommel gewickelt zu werden, und
- der zweite Schlauch zwei biegsame Teile (6₂a, 6₂b) umfasst, die durch einen dichten und reversiblen starren Anschluss vom Typ mit doppelter Zusammenführung (6₃) miteinander verbunden sind, wobei der biegsame Teil (6₂a) des zweiten Schlauchs, der vor dem Anschluss vom Typ mit doppelter Zusammenführung (6₃) angeordnet ist, kürzer ist als der biegsame Teil (6₂a) des zweiten Schlauchs, der danach angeordnet ist, wobei der Anschluss vom Typ mit doppelter Zusammenführung (6₃) auf Höhe der Trommel oder davor, vorzugsweise in der Nähe der Schelle, angeordnet ist.

4. Installation nach einem der Ansprüche 1 bis 3, **dadurch gekennzeichnet, dass** ein hohler, rohrförmiger Anschlag (8), umfassend einen zentralen Längsdurchlass (8b), abnehmbar an dem nachgelagerten Ende des ersten Schlauchs angeordnet ist, um den ersten Mischer im Inneren des ersten Schlauchs zurückzuhalten, wobei der Explosivstoff durch den zentralen Durchlass (8b) des Anschlags hindurchgehen kann, wobei es ein Gewinde (8a) an einer zylindrischen Außenwand ermöglicht, den Anschlag an der Innenwand (6₁e) des ersten Schlauchs zu verschrauben und auf diese Weise abnehmbar zu befestigen, vorzugsweise mithilfe eines Schraubenschlüssels (8₁), der dazu in der Lage ist, mit dem nachgelagerten Ende des zentralen Längsdurchlasses zusammenzuwirken, um den Anschlag im Inneren des ersten Schlauchs zu verschrauben oder ihn zu lösen, um ihn aus dem ersten Schlauch zu entfernen.

5. Installation nach einem der Ansprüche 1 bis 4, **dadurch gekennzeichnet, dass** der erste Mischer (7) ein statischer Mischer ist, umfassend eine Vielzahl von Flügeln (7a), die jeweils eine schraubenförmige Fläche aufweisen, die sich vorzugsweise in seiner axialen Richtung über eine Länge erstrecken, die einem Schritt der entsprechenden schraubenförmigen Kurve entspricht, wobei die schraubenförmigen Flächen von einem gleichen Verstärkungsstab (7b) gestützt werden, an dem sie in der Längsrichtung des ersten Schlauchs nebeneinander befestigt sind, wobei die aufeinanderfolgenden schraubenförmigen Flächen in Bezug auf ihre gemeinsame virtuelle Achse der schraubenförmigen Fläche, die im Wesentlichen mit einer Längsachse des ersten Schlauchs der koaxialen Achse zu dem ersten Schlauch übereinstimmt, drehend winklig versetzt sind, wobei der Durchmesser der schraubenförmigen Flächen im Wesentlichen zu dem Innendurchmesser des ersten Schlauchs identisch oder gerade ausreichend kleiner als dieser ist, um die Drehung der Flügel unter der Wirkung des Drucks des Stroms der Matrix und des Reagens zu ermöglichen, die in Mischung hindurchgehen.

6. Installation nach einem der Ansprüche 1 bis 5, **dadurch gekennzeichnet, dass** eine automatisierte zentrale Befehls- und Steuereinheit (9), umfassend elektronische Mittel, die von einer Software mit einer Tastatur und/oder Grafikschnittstelle gesteuert werden, es ermöglicht, die entsprechenden Mengen und Durchsätze der Matrix und/oder vorzugsweise des Vergasungsreagens zu befehlen und zu steuern, und die Dichte des erhaltenen Explosivstoffs zu variieren, indem erste und/oder zweite Ventile befehligt und gesteuert werden und/oder die Geschwindigkeiten der ersten und/oder zweiten Pumpe gesteuert werden, wobei die zentrale Einheit vorzugsweise auf einem Kraftfahrzeug (10) getragen wird, wobei das Fahrzeug außerdem vorzugsweise den ersten und zweiten Behälter und die erste und zweite Pumpe trägt.

7. Verfahren zur In-situ-Herstellung des Explosivstoffs (10) mithilfe einer Installation nach einem der Ansprüche 1 bis 6, umfassend die folgenden Schritte, wobei:
1) ein viskoses Produkt der Matrix und ein flüssiges Produkt des Vergasungsreagens in den ersten bzw. den zweiten koaxialen Schlauch überführt werden, und
2) die Matrix und das Vergasungsreagens in einem ersten Mischer gemischt werden, und
3) der Explosivstoff beim Verlassen des ersten Mischers in einem Loch (11) für eine Explosion, vorzugsweise einem im Wesentlichen zylindrischen Bohrloch abgelegt wird, in dem zuvor eine Ladung (12) zur Zündung eines Sprengstoffs und ein Zünder (13) platziert wurden, der mit einer Zündschnur (14) verbunden ist, die wieder zu der Oberfläche aufsteigt.

8. Verfahren nach Anspruch 7, **dadurch gekennzeichnet, dass** die Mengen und/oder Durchsätze der Matrix und des Vergasungsreagens befohlen und gesteuert werden, um einen Explosivstoff mit einer Dichte mit einem Wert herzustellen, der beim Verlassen des ersten Mischers bestimmt wird.

9. Verfahren nach Anspruch 8, **dadurch gekennzeichnet, dass** die Dichte des Explosivstoffs, der im Verlauf des Befüllens erhalten wird, gemäß der Menge des abgelegten Explosivstoffs und/oder gemäß der Tiefe, in welcher der Explosivstoff in einem gleichen Loch oder von einem Loch zum nächsten in unterschiedlichen Löchern abgelegt wird, variiert wird.

10. Verfahren nach Anspruch 9, **dadurch gekennzeichnet, dass** die bestimmten Mengen der Explosivstoffe, die unterschiedliche bestimmte Werte der Dichte aufweisen und jeweils aufeinanderfolgend im Verlauf des Befüllens in einem Loch, vorzugsweise kontinuierlich, abgelegt werden sollen, automatisch ausgewählt und befohlen werden.

11. Verfahren nach Anspruch 9 oder 10, **dadurch gekennzeichnet, dass** in Schritt 1) die Matrix und das Vergasungsreagens aus dem ersten bzw. zweiten Behälter in den ersten Schlauch bzw. den zweiten Schlauch getrennt überführt werden, die mit einer ersten Pumpe (2-1) und einem ersten Ventil (V1) bzw. einer zweiten Pumpe (2-1) und einem zweiten Ventil (V2) zusammenwirken, und ein konstanter Durchsatz der Matrix befohlen und gesteuert wird, indem die Geschwindigkeit der ersten Pumpe (2-1) und/oder der Durchlass des ersten Ventils (V1) gesteuert wird bzw. werden, und der Durchsatz des Vergasungsreagens variiert wird, indem die Geschwindigkeit der zweiten Pumpe (2-2) und/oder der Durchlass des zweiten Ventils (V2) gesteuert wird bzw. werden.

12. Verfahren nach Anspruch 11, **dadurch gekennzeichnet, dass** ein konstanter Durchsatz der Matrix befohlen und gesteuert wird, indem die Geschwindigkeit der ersten Pumpe (2-1) mithilfe eines Geschwindigkeitssensors (2-1a) der ersten Pumpe gesteuert wird, und der Durchsatz des Vergasungsreagens variiert wird, indem die Geschwindigkeit der zweiten Pumpe (2-2) mithilfe eines Durchflussmessers (2-2a) gesteuert wird.

13. Verfahren nach einem der Ansprüche 7 bis 12, **dadurch gekennzeichnet, dass** Folgendes eingesetzt wird:
- eine Matrix mit einer Dichte von 1 bis 1,7 einer Basisemulsion, invers oder "Wasser in Öl", die durch eine Mischung von (a) einer kontinuierlichen organischen Phase, gebildete Mischung von Mineralölen und Diesel, und (b) einer diskontinuierlichen wässrigen Phase von verschiedenen Oxidationssalzen in wässriger Lösung auf der Grundlage von Ammonium- und/oder Natrium- und/oder Calciumnitrat(en), mit einem Durchsatz von 25 bis 300 kg/min erhalten wird und
- eine Lösung des Vergasungsreagens mit einer Dichte von 0,5 bis 1,5 auf der Grundlage von Natriumnitrit und/oder -thiocyanat, mit einem Durchsatz von 0,1 bis 2 l/min,
- in einem Verhältnis des Durchsatzes von Reagens/Matrix, das von 0,1 bis 2 l/100 kg des Anteils variiert.

14. Verfahren nach einem der Ansprüche 7 bis 13, **dadurch gekennzeichnet, dass** die folgenden Schritte ausgeführt werden, wenn das nachgelagerte Ende des ersten Schlauchs abgenutzt und/oder beschädigt ist:
a) der erste Mischer wird aus dem ersten Schlauch zurückgezogen,
b) das abgenutzte und/oder beschädigte nachgelagerte Ende des ersten Schlauchs wird abgeschnitten,
c) der erste Mischer im Inneren des ersten Schlauchs wird ausgetauscht,
d) das vorgelagerte Ende des biegsamen Teils des ersten Schlauchs wird demontiert, und es wird ein vorgelagerter Teil des zweiten Schlauchs entnommen und es wird ein erster vorgelagerter Teil (6₂a) des zweiten nachgelagerten Teils (6₂b) des zweiten biegsamen Schlauchs demontiert, und
e) der zweite nachgelagerte Teil (6₂b) des zweiten biegsamen Schlauchs wird aus dem ersten Schlauch entfernt und gekürzt, dann wird er wieder in dem ersten Schlauch platziert und er wird erneut mit dem vorgelagerten Teil des zweiten Schlauchs verbunden, der im Inneren eines starren vorgelagerten Teils des ersten Schlauchs zurückgeblieben ist.

## Claims

1. An installation for in situ production of explosive substance (10) by mixing a) a viscous substance, referred to as a "matrix", comprising a reverse emulsion of an aqueous phase of oxidizer and an oily phase of fuel, and b) a liquid substance containing a chemical compound suitable for reacting with said matrix to increase its explosive nature by gassing, referred to as a "gassing reagent", said installation comprising at least:
- a first tank (1-1) containing said matrix based on said explosive emulsion; and
- a second tank (1-2) containing said gassing reagent; and
- a first circuit (1a) for transferring said matrix and comprising at least a first hose (6₁) that is flexible at least in part co-operating with a first pump (2-1) and a first valve (V1), being suitable for transferring said matrix separately to a first mixer, preferably a static first mixer (7); and
- a second circuit (1b) for transferring said gassing reagent and comprising at least a second hose (6₂) that is flexible at least in part and co-operating with a second pump (2-2) and a second valve (V2), suitable for transferring said gassing reagent separately to said first mixer (7); and
- said second hose (6₂) is arranged entirely inside the first hose (6₁) so as to form a set (6) of coaxial hoses, said first mixer being arranged inside the first hose at its downstream end (6₁f), said second hose terminating immediately upstream from said first mixer; and
- the set (6) of coaxial hoses is connected to a winder drum (5) and is wound at least in part on said winder drum or is suitable for being wound thereon, the downstream end of the set (6) of coaxial hoses being arranged in or above a blast hole (11), preferably a substantially cylindrical borehole in which there are placed an explosive primer charge (12) and a detonator (13) that is connected to the surface by a detonator wire (14) ;
the installation being **characterized in that** said first and second hoses are connected coaxially to each other at their upstream ends by a first connection part (3) comprising a sleeve with a cylindrical outer wall (3a) and an internal bend part (3b), said first connection part preferably being secured to a winder drum (5), said first connection part comprising:
- a first inlet orifice (3₁a) forming an upstream opening of said sleeve and arranged axially in a longitudinal direction (XX') of the cylindrical wall of said sleeve, said first inlet orifice being connected to a portion, preferably a rigid portion, of said first circuit for transferring said matrix; and
- a second inlet orifice (3₂a) arranged laterally at the cylindrical wall of said sleeve, forming an upstream opening of said bend part (3b) passing through the cylindrical wall of said sleeve and arranged perpendicularly to said longitudinal direction (XX'), said second inlet orifice being connected to a portion, preferably a rigid portion, of said second circuit for transferring said gassing reagent; and
- a first outlet orifice (3₁b) forming a downstream opening of said sleeve and arranged axially on said longitudinal direction (XX') of the cylindrical wall of said sleeve, said first outlet orifice being connected by a first rotary coupling (4₁) to the upstream end of a rigid portion (6₁a) of said first hose upstream from a said winder drum; and
- a second outlet orifice (3₂b) arranged axially on said longitudinal direction (XX') of the cylindrical wall of said sleeve, forming a downstream opening of said bend part (3b) inside said sleeve, said second outlet orifice being connected by a second rotary coupling (4₂) to the upstream end of said second hose for transferring said gassing reagent;
- the upstream ends of said first and second hoses being fastened to said first and second outlet orifices of said first connection part (3) respectively via first and second rotary couplings (4₁, 4₂) allowing each to rotate separately about said longitudinal axis (XX') of said upstream ends of said respective first and second hoses, said first connection part (3) and said first and second rotary couplings (4₁, 4₂) being arranged upstream of a said winder drum so that said first and second outlet orifices (3₁b, 3₂b) are arranged on the axis of rotation (XX') of said drum.

2. An installation according to claim 1, **characterized in that** said second hose (6₂) includes a check valve (6₄) at its downstream end inside said first hose, the check valve (6₄) being suitable for opening and passing the stream of said gassing reagent under the pressure of said stream when the second pump is actuated, and being suitable for remaining closed and preventing leaks of gassing reagent when the second pump is not activated.

3. An installation according to claim 1 or claim 2, **characterized in that**:
- said first hose comprises at least one rigid bend portion (6₁a) of the first hose assembled to a flexible portion (6₁b) of the first hose in leaktight and reversible manner by a clamp (6₁c), said bend rigid portion extending in part upstream from said drum and being secured thereto and being suitable for being driven in rotation about the axis of rotation of said drum when said drum is driven in rotation, said flexible portion of the first hose being suitable for being wound around said drum; and
- said second hose comprises two flexible portions (6₂a, 6₂b) connected to each other by a rigid leaktight and reversible coupling of two-ended type (6₃), the flexible portion (6₂a) of said second hose arranged upstream from said coupling of two-ended type (6₃) being shorter than the flexible portion of said second hose arranged downstream (6₂b), said coupling of two-ended type (6₃) being arranged at said drum or upstream therefrom, preferably in the proximity of said clamp.

4. An installation according to any one of claims 1 to 3, **characterized in that** a hollow tubular abutment (8) having a longitudinal central opening (8b) is arranged removably at the downstream end of the first hose in order to retain said first mixer inside the first hose while allowing the explosive substance to pass through the central opening (8b) of said abutment, a thread (8a) on a cylindrical outside wall enabling said abutment to be screwed in the inside wall (6₁e) of said first hose, and thus be fastened releasably thereto, preferably by using a key (8₁) suitable for co-operating with the downstream end of said longitudinal central opening in order to screw said abutment into said first hose or to unscrew it therefrom in order to extract it from said first hose.

5. An installation according to any one of claims 1 to 4, **characterized in that** said first mixer (7) is a static mixer having a plurality of fins (7a), each presenting a helical surface, the fins preferably extending in their axial direction over a length corresponding to one pitch of the corresponding helical curve, said helical surfaces being supported by a common reinforcing rod (7b) to which they are fastened in juxtaposed manner in the longitudinal direction of said first hose, said successive helical surfaces being offset angularly in rotation about the common virtual axis of their helical surfaces, which coincides substantially with a longitudinal axis of said first hose of axis coaxial with said first hose, the diameter of said helical surfaces being substantially identical to or just sufficiently less than the inside diameter of the first hose to allow said fins to turn under the effect of the pressure of the streams of mixed matrix and reagent passing through them.

6. An installation according to any one of claims 1 to 5, **characterized in that** an automatic central monitoring and control unit (9) having electronic means controlled by software with a keyboard and/or a graphics interface serves to monitor and control the respective quantities and flow rates of said matrix and/or preferably of said gassing reagent, and to vary the specific gravity of the resulting explosive substance by monitoring and controlling the first and/or second valves and/or controlling the speeds of said first and/or second pumps, said central unit preferably being carried on a motor-driven vehicle (10), more preferably said vehicle carrying said first and second tanks and said first and second pumps.

7. A method of in situ production of an explosive substance (10) using an installation according to any one of claims 1 to 6, the method comprising the steps of:
1) transferring a viscous substance of said matrix and a liquid substance of said gassing reagent respectively in said first and second coaxial hoses; and
2) mixing said matrix and said gassing reagent in a said first mixer; and
3) depositing said explosive substance at the outlet from said first mixer in a blast hole (11), preferably a substantially cylindrical borehole in which an explosive primer charge (12) and a detonator (13) connected to a detonator wire (14) going to the surface have previously been placed.

8. A method according to claim 7, **characterized in that** the quantities and/or flow rates of said matrix and of said gassing reagent are monitored and controlled in such a manner as to produce a said explosive substance of specific gravity having a determined value at the outlet from the first mixer.

9. A method according to claim 8, **characterized in that** the specific gravity of the resulting explosive substance is caused to vary during filling depending on the quantity of explosive substance that has already been deposited and/or depending on the depth at which the explosive substance is deposited in a given hole or from one hole to another in different holes.

10. A method according to claim 9, **characterized in that** determined quantities of explosive substances having respective different determined specific gravity values are selected and controlled automatically for depositing successively in a hole being filled, preferably continuously.

11. A method according to claim 9 or claim 10, **characterized in that** in step 1), said matrix and said gassing reagent are transferred separately respectively from said first and second tanks respectively into the first and second hoses co-operating respectively with a first pump (2-1) and a first valve (V1) or with a second pump (2-2) and a second valve (V2), and said matrix is monitored and controlled to have a constant flow rate by controlling the speed of the first pump (2-1) and/or the opening of said first valve (V1), while the flow rate of said gassing reagent is caused to vary by controlling the speed of the second pump (2-2) and/or the opening of said second valve (V2).

12. A method according to claim 11, **characterized in that** a constant flow rate for said matrix is monitored and controlled by controlling the speed of the first pump (2-1) with the help of a speed sensor (2-1a) sensing the speed of said first pump, and the flow rate of said gassing reagent is caused to vary by controlling the speed of the second pump (2-2) with the help of a flowmeter (2-2a).

13. A method according to any one of claims 7 to 12, **characterized in that** use is made of:
- a said matrix of specific gravity in the range 1 to 1.7 of a reverse or "water-in-oil" base emulsion obtained by mixing a) an organic continuous phase constituted by a mixture of mineral oils and of gas oil, and b) of a discontinuous aqueous phase of various oxidizer salts in aqueous solution based on ammonium and/or sodium and/or calcium nitrate(s) at a flow rate in the range 25 kg/min to 300 kg/min; and
- a "gassing reagent" solution of specific gravity in the range 0.5 to 1.5 based on sodium nitrite and/or thiocyanate, at a flow rate in the range 0.1 L/min to 2 L/min; and
- with the ratio of the reagent flow rate divided by the matrix flow rate lying in the range 0.1 to 2 liters per hundred kilograms of the proportion.

14. A method according to any one of claims 7 to 13, **characterized in that** the following steps are performed when the downstream end of the first hose is worn and/or damaged:
a) withdrawing said first mixer from said first hose;
b) cutting off the downstream end of the worn and/or damaged first hose;
c) replacing said first mixer inside said first hose;
d) disassembling the upstream end of the flexible portion of said first hose and extracting an upstream portion of said second hose and disassembling an upstream first portion (6₂a) from the flexible downstream second portion (6₂b) of the second hose; and
e) extracting said flexible downstream second portion (6₂b) of the second hose from the first hose and shortening it, then replacing it in the first hose and connecting it once more to the upstream portion of the second hose that has remained inside a rigid upstream portion of the first hose.
